# EUROPÄISCHE PATENTSCHRIFT

(11) **EP 2 919 918 B1**
(45) Veröffentlichungstag und Bekanntmachung des Hinweises auf die Patenterteilung: **27.03.2019**
(21) Anmeldenummer: 13802867.5
(22) Anmeldetag: 05.11.2013
(51) Int. Cl.: B05B 16/40

(54) **GEHÄUSE BZW. KAMMER ZUR AUFNAHME VON FILTERN, WÄRMETAUSCHERN, BEFEUCHTERN, VERDAMPFERN, KLIMAGERÄTEN, VENTILATOREN, GEBLÄSE UND SAUGEINRICHTUNGEN SOWIE LEICHTBAUWAND ZUM INSTANDSETZEN DERARTIGER GEHÄUSE**
HOUSING OR CHAMBER FOR RECEIVING FILTERS, HEAT EXCHANGERS, HUMIDIFIERS, EVAPORATORS, AIR-CONDITIONERS, VENTILATORS, FANS, AND SUCTION DEVICES, AND A LIGHTWEIGHT WALL FOR REPAIRING SUCH A HOUSING
BOÎTIER OU CAISSON DESTINÉ À RECEVOIR DES FILTRES, DES ÉCHANGEURS DE CHALEUR, DES HUMIDIFICATEURS, DES VAPORISATEURS, DES CLIMATISEURS, DES VENTILATEURS, DES DISPOSITIFS DE SOUFFLERIE ET D'ASPIRATION, AINSI QUE PAROI LÉGÈRE POUR LA RÉPARATION DE BOÎTIERS DE CE TYPE

(30) Priorität: 07.11.2012 DE 202012010569 U
(43) Veröffentlichungstag der Anmeldung: 23.09.2015
(73) Patentinhaber: Berliner Wartungs und Kundendienst GmbH, 15537 Erkner (DE)
(72) Erfinder: MEYER, Heinrich, 15713 Königs Wusterhausen OT Wernsdorf (DE)
(74) Vertreter: Hannig, Wolf-Dieter
(86) Internationale Anmeldenummer: PCT/DE2013/000648
(87) Internationale Veröffentlichungsnummer: WO 2014/071904

(56) Entgegenhaltungen:
- EP-A1- 0 123 967
- EP-A1- 1 110 621
- EP-A2- 0 402 604
- EP-A2- 1 921 230
- WO-A1-03/095104
- DE-A1- 4 134 701
- DE-A1- 4 223 819
- DE-A1- 10 260 450
- FR-A1- 2 192 222

## Beschreibung

Die Erfindung betrifft ein Gehäuse bzw. eine Kammer zur Aufnahme von Filtern, Wärmetauschern, Befeuchtern, Verdampfern, Klimageräten, Ventilatoren, Gebläse- und Saugeinrichtungen für mit aggressive und abrasive Medien wie Lösemittel beladene Luftströme aus Industrieanlagen, beispielsweise Lackier-, Trocknungs-, Beschichtungs- oder Galvanisieranlagen, mit einem aus vertikalen und horizontalen Streben zusammengesetzten quaderartigen Tragrahmen, dessen Seitenflächen durch Wände abgedeckt sind.

Die Erfindung betrifft weiterhin eine Leichtbauwand für das Instandsetzen eines mit aggressiven und abrasiven Medien wie Lösemittel und/oder Feststoffpartikel beaufschlagten Gehäuses, das mit einer Behandlungsanlage durch Lüftungskanale verbunden ist, wobei das Gehäuse einen aus vertikalen und horizontalen Streben zusammengesetzten quaderartigen Tragrahmen umfasst und die Seitenflächen und Deckfläche des Gehäuses durch Wände abgedeckt sind.

### Stand der Technik

Beim Lackieren von Karosserieteilen werden bekanntlich überschüssig im Sprühnebel befindliche Partikel des Lack- und Beschichtungsstoffes mittels Wasser ausgewaschen und die Spritzkabinenabluft mit Ventilatoren durch Abluftkanäle in Wärmeradkammern zur Rückgewinnung von Wärme und Feuchte befördert.
Die Abluft enthält einen erheblichen Feuchtegehalt und ist nicht frei von chemisch aggressiven Lösungsmitteln, Beizrückständen und abrasiven Feststoffen. Außerdem herrscht in den Wärmeradkammern ein relativ großes Druckgefälle von der Abluftseite zur Zuluftseite, wodurch entsprechende Druckschwankungen in der Wärmeradkammer nicht ausgeschlossen werden können.
Die bekannten Wärmeradkammern bestehen aus einer Stahlrahmenkonstruktion aus untereinander verbundenen Streben oder Trägern, an denen Verkleidungsbleche befestigt sind, und einer Wanne zum Auffangen und Abführen der aus Abluft abgeschiedenen Kondensate. Es kommen hauptsächlich stabile verschweißte Rahmenkonstruktionen und Verkleidungsbleche aus verzinktem Stahl zum Einsatz.

Aus der DE 101 56 226 C1 ist ein flüssigkeitsdichtes Gehäuse für eine Industrieanlage, insbesondere Wärmetauscheranlage, bekannt, dessen Seitenwände dicht auf dem Raumboden montiert sind. Die unteren Randbereiche der Seitenwände sind in eine im Querschnitt u-förmige Wanne eingestellt, wobei der innenliegende vertikale Schenkel der Wanne kürzer ist als der außenliegende vertikale Schenkel. Der Spalt zwischen den Schenkeln ist mit einem dichtenden Klebstoff aus einem auf Silan-modifizierten Polymer oder Polysulfiden basierten Material. Es kommen als Seitenwände Isolierpaneele zum Einsatz, die zwischen parallelen Blechwänden eine Füllung aus Steinwolle besitzen. Andere bekannte Gehäuse für Industrieanlagen schlagen Rahmenkonstruktionen aus verzinktem Stahl oder Edelstahl zum Einsatz vor (US 4 502 410 A).
Da der pH-Wert der in der Abluft enthaltenen Kondensate zwischen einem sauren und basischen Bereich pendelt, sind die flüssigkeitsdichten Gehäuse bzw. Kammern ständig unterschiedlichen chemischen und mechanischen Beanspruchungen unterworfen. Dies führt schon nach kurzer Zeit zur Korrosion und Undichtheit, wenn nicht sogar zur vollständigen Zerstörung, wodurch Kondensat unkontrolliert austreten kann. Die Wärmeradkammern müssen daher ständig gewartet, instandgesetzt oder sogar erneuert werden.
Die Verkleidungsbleche für die Kammern haben außerdem ein erhebliches Gewicht, große Abmessungen und sind somit in der Montage vor Ort entsprechend aufwändig und unhandlich.

### Aufgabenstellung

Bei diesem Stand der Technik liegt der Erfindung die Aufgabe zugrunde, ein Gehäuse für Filter, Wärmetauscher, Befeuchter, Verdampfer, Klimageräte, Ventilatoren, Gebläse- und Saugeinrichtungen für mit aggressive und abrasive Medien wie Lösemittel und/oder Feststoffpartikel beladene Luftströme aus Industrieanlagen und ihre Instandsetzung derart zu verbessern, dass diese flüssigkeits- und druckdicht und zugleich weitgehend korrosionsfest gegen chemische, mechanische und abrasive Angriffe unter gleichzeitiger Reduzierung des Instandhaltungsaufwandes, der Verbesserung der Montage und der Erhöhung des Nutzungszeitraumes sowie der Einsparung von Material und Kosten ist und die Wände des Gehäuses einfach austauschbar sind.

Diese Aufgabe wird durch ein Gehäuse der eingangs genannten Gattung mit den Merkmalen der Ansprüche 1 und 18 gelöst.

Vorteilhafte Ausgestaltungen des erfindungsgemäßen Gehäuse und der Leichtbauwand für derartige Gehäuse sind den Unteransprüchen entnehmbar.

Die erfindungsgemäße Lösung geht von der Erkenntnis aus, korrosionsfeste Polypropylen-Sandwichpaneele flüssigkeits- und druckdichtdicht zu einem Verbund zusammenzusetzen und diese als austauschbare Verkleidungswände für das Gehäuse einzusetzen.

Erreicht wird dies dadurch, dass die Wände aus Polypropylen-Sandwichpaneelen mit glasfaserarmierten Deckschichten und einem wabenstrukturartigen Kern gebildet sind, und dass jedes Paneel entlang seines Umfangs mit einem kassettenartig ausgebildeten Rahmen versehen ist, dergehäuseinnenseitig mit dem Paneel entlang dessen Längs- und Querseite durch Stoff- und Kraftschluss mit einem Klebmittel und einem Befestigungsmittel flüssigkeits- und druckdicht verbunden ist, und aneinanderstoßende Rahmen bzw. Rahmen und Streben Fugen bilden, die durch Stoff- oder Formschluss und Kraftschluss mit einem Kleb- oder Abdichtmittel flüssigkeits- und druckdicht abgedichtet und gehäuseinnenseitig mit einer Versiegelungsschicht flüssigkeitsdicht versiegelt sind.

In weiterer Ausgestaltung der Erfindung umfasst das Klebmittel für den Stoffschluss zwischen Rahmen und Paneel 1- oder 2-komponentige Epoxidharz- und/oder Polyurethan- und/oder Polyharnstoffformulierungen oder Gemische/Mischungen aus diesen Harzgruppen, die elastische zähfeste Eigenschaften haben, so dass auftretende Kräfte von den Fugen aufgenommen werden können und das Gehäuse gegen innenseitigen Druck und Flüssigkeitsaustritt sicher abgedichtet ist.

Der Kraftschluss zwischen den Rahmen und dem Paneel wird durch Befestigungsmittel wie Blindnieten hergestellt, die in regelmäßigen Abständen voneinander beabstandet entlang der Längs- und Querseiten angeordnet sind und durch Bohrungen im Rahmen senkrecht in das Paneel eingebracht sind.

Nach einer weiteren bevorzugten Ausgestaltung des erfindungsgemäßen Gehäuses ist das Klebmittel für den Stoffschluss zwischen den Rahmen untereinander bzw. den Rahmen und den Streben des Tragrahmens eine 2-Komponenten-Epoxidharz-Formulierung, die ein Gemisch aus 1,0 bis 70 Gew.-% Bisphenol-A-(epichlorhydrin) mit einem mittleren Molekulargewicht <700, 1,0 bis 50 Gew.-% Bisphenol-F-(epichlorhydrin) mit einem mittleren Molekulargewicht <700, 0,1 bis 10,0 Gew.-% Epoxidharz (A/F)addukt mit Phenolharz, 1,0 bis 29,0 Gew.-% 6-hexane-dioldiglycidether, 1,0 bis 20,0 Gew.-%p-tert-Butylphenolglycidether, 1,0 bis 20,0 Gew.-% Polypropylenglykoldiglycidether, 5,0 bis 70 Gew.-% Füllstoff und 0,1 bis 5,0 Gew.-% Additive als Komponente A und als Komponente B 1,0 bis 29 Gew.-% Benzylalkohol, 1,0 bis 29,0 Gew.-% Isophorondiamin, 0,1 bis 5,0 Gew.-% 3,6-diazaoctamethyleldiamin, 0,1 bis 5,0 Gew.-% 4,4'-isopropylidenediphenol, 0,1 bis 5,0 Gew.-% 2-piperazi-1-ylethylamine, 0,1 bis 5,0 Gew.-% Polyaminoamid, 0,1 bis 5,0 Gew.-% p-tert-Butylphenol, 0,1 bis 10,0 Gew.-% Salicylsäure und 0,1 bis 5,0 Gew.-% Additive umfasst.
Von besonderem Vorteil ist, dass dieser Klebstoff eine außerordentliche große Haftfestigkeit auf den Metallflächen der die Fugen bildenden Winkelprofile besitzt und zugleich eine hohe chemische Beständigkeit gegen die aggressiven Lösungsmittel in der Abluft von Lackieranlagen aufweist. Alternativ ist es, ohne die Erfindung zu verlassen, auch möglich, anstelle des Klebmittels eine gummielastische Abdichtung einzusetzen, die in die Fugen eingelegt und durch zwischen den auf die benachbarten Rahmen bzw. den Rahmen und den Streben ausgeübten Kraftschluss durch Rast- oder Schraubmittel im Spannzustand abdichtend gehalten sind.

Die Versiegelung für den gehäuseinnenseitigen Bereich der Fugen und Deckschicht des Sandwichpaneels besteht in weiterer Ausgestaltung der Erfindung aus einer 2-Komponenten-Epoxidharz-Beschichtung, die ein Gemisch aus 1,0 bis 70 Gew.-% Bisphenol-A-(epichlorhydrin) mit einem mittleren Molekulargewicht <700, 1,0 bis 50 Gew.-% Bisphenol-F-(epichlorhydrin) mit einem mittleren Molekulargewicht <700, 0,1 bis 10,0 Gew.-% Epoxidharz (A/F)addukt mit Phenolharz, 1,0 bis 29,0 Gew.-% 6-hexane-dioldiglycidether, 1,0 bis 20,0 ew.-%p-tert-Butylphenolglycidether, 1,0 bis 20,0 Gew.-% Polypropylenglykoldiglycidether, 5,0 bis 70 Gew.-% Füllstoff und 0,1 bis 5,0 Gew.-% Additive als Komponente A und als Komponente B 1,0 bis 29 Gew.-% Benzylalkohol, 1,0 bis 29,0 Gew.-% Isophorondiamin, 0,1 bis 5,0 Gew.-% 3,6-diazaoctamethyleldiamin, 0,1 bis 5,0 Gew.-% 4,4'-isopropylidenediphenol, 0,1 bis 5,0 Gew.-% 2-piperazi-1-ylethylamine, 0,1 bis 5,0 Gew.-% Polyaminoamid, 0,1 bis 5,0 Gew.-% p-tert-Butylphenol, 0,1 bis 10,0 Gew.-% Salicylsäure und 0,1 bis 5,0 Gew.-% Additive umfasst.
Besonders vorteilhaft ist, dass der innenseitige Profilkörper mit seinen zusätzlichen Befestigungsmitteln vollkommen in einer abriebfesten, schlagzähen, chemisch beständigen und am Untergrund festhaftenden Versiegelung eingebettet ist.

Es hat sich als zweckmäßig erwiesen, wenn der Rahmen ein L-Profilkörper ist, dessen zum Gehäuseinneren ausgerichteter kurzer Schenkel mit der inneren Deckschicht des Paneels entlang seiner Quer- und Längsseite verklebt und mittels durch die in Bohrungen des Schenkels eingebrachten Befestigungsmittel am jeweiligen Paneel gehalten und dessen langer Schenkel mit der Stirnfläche des Paneels durch die Klebung verbunden ist, wobei der lange Schenkel gegenüber der äußeren Paneeloberfläche aufragend angeordnet ist und Bohrungen für die zur Fuge senkrecht liegende Rast- oder Schraubmittel zum kraftschlüssigen Verbinden zweier aneinanderstoßender langer Schenkel benachbarter L-Profilkörper aufweist.
Eine andere Ausführungsform besteht darin, dass der Rahmen aus einem gleichlange aufweisende Winkel-Profilkörper besteht, dessen zum Gehäuseinneren ausgerichteter Schenkel mit der inneren Deckschicht des Paneels entlang seiner Quer- und Längsseite verklebt und mittels durch die in Bohrungen des Schenkels eingebrachten Befestigungsmittel am jeweiligen Paneel gehalten ist und eine Länge aufweist, die der Länge des mit der Stirnfläche durch eine Klebung verbundenen Schenkels entspricht, wobei der der Stirnseite zugeordnete Schenkel gegenüber der äußeren Paneeloberfläche aufragend angeordnet ist und Bohrungen für die zur Fuge senkrecht liegende Rast- oder Schraubmittel zum kraftschlüssigen Verbinden zweier aneinanderstoßender Schenkel benachbarter Winkel-Profilkörper aufweist.
Der Rahmen kann aber auch aus einem U-Profilkörper gebildet sein, dessen zum Gehäuseinneren ausgerichteter Schenkel mit der inneren Deckschicht des Paneels entlang seiner Quer- und Längsseite verklebt und mittels durch in Bohrungen des Schenkels eingebrachte Befestigungsmittel am jeweiligen Paneel gehalten und dessen Mittelsteg mit den Stirnflächen der Paneele durch die Klebung verbunden ist, wobei der Mittelsteg gegenüber der äußeren Paneeloberfläche aufragend angeordnet und mit Bohrungen für die senkrecht zur Fuge liegende Rast- oder Schraubmittel zum kraftschlüssigen Verbinden zweier aneinanderstoßender Mittelstege der benachbarten U-Profile versehen ist.
Beide Varianten sind mit dem Vorteil verbunden, dass die Mittelstege des U-Profils oder die langen Schenkel des L-Winkels sowohl in Quer- als auch in Längsrichtung der Verkleidung stabilisierend gegen Druckschwankungen wirken und die Last zugleich über die innenseitigen Schenkel und äußeren Verschraubungen der Mittelstege bzw. langen Schenkel gleichmäßig verteilt wird.

In weiterer Ausgestaltung der Erfindung kann der Rahmen auch ein Doppel-T-Profil sein, dessen zum Gehäuseinneren gelegener Schenkel und gehäuseaußenseitig liegender Schenkel jeweils mit den Deckschichten zweier auf Stoß angeordneter Paneele entlang ihrer Längs- und Querseiten verklebt und mittels durch die in Bohrungen der Schenkel eingebrachten Befestigungsmittel am jeweiligen Paneel gehalten sind und dessen Mittelsteg beiderseits mit den Stirnflächen der beiden Paneele durch die Klebung verbunden ist.
Eine weitere alternative Ausführung sieht vor, dass der Rahmen aus einem Z-Profil gebildet ist, dessen zum Gehäuseinneren gelegener Schenkel mit der inneren Deckschicht des einen Paneels und dessen gehäuseaußenseitig liegender Schenkel mit der äußeren Deckschicht des anderen Paneels entlang ihrer Längs- und Querseiten verklebt und mittels durch die in Bohrungen der Schenkel eingebrachten Befestigungsmittel am jeweiligen Paneel gehalten sind und dessen Mittelsteg beiderseits mit den Stirnflächen der beiden Paneele durch die Klebung verbunden ist.
Es ist in weiterer Ausgestaltung der Erfindung auch möglich, den Rahmen aus einem die Fugen zweier auf Stoß angeordneter Paneele innen- und außenseitig übergreifender Blechstreifen auszubilden, die entlang ihrer Längs- und Querseiten mit den Deckschichten der Paneele verklebt und durch die in Bohrungen eingebrachten Befestigungsmittel gehäuseinnen- und -außenseitig kraftschlüssig am Paneel gehalten sind, und dass die Paneele direkt stumpf aufeinanderstoßend durch die Klebung verbunden sind.
Derartige Anordnungen haben den Vorteil, dass die zusätzliche Verschraubung senkrecht zu jeder Fuge entfallen kann, wodurch der Aufwand entsprechend gesenkt werden kann.

Um die Kräfte und Lasten gleichmäßig auf die Paneele zu verteilen, sind in nach einer bevorzugten Ausführungsform die Bohrungen für die Aufnahme der Befestigungsmittel in den gehäuseinnen- und -außenseitig gelegenen Schenkeln und den Blechstreifen entlang der Quer- und Längsseite des Paneels gleichmäßig beabstandet angeordnet. sind.
Ebenso haben die Rast- oder Schraubverbindungen für die Fugen entlang den Quer- und Längsseiten der Paneele voneinander einen gleichen Abstand.

Besonders geeignete Werkstoffe für den Rahmen sind Winkelprofile aus Metall, vorzugsweise verzinktem Stahl oder einfacher Baustahl. Durch die vollkommene Einbettung des Rahmens in den Kleb- und Beschichtungsstoff ist der Rahmen vor Korrosion gut geschützt. Natürlich ist aber auch möglich, Rahmen aus geeignetem Kunststoff einzusetzen, was mit dem Vorteil verbunden ist, dass der Stoffschluss zwischen Rahmen und Paneel durch eine Schweißung hergestellt werden kann. Jedes Paneel ist gewissermaßen von einem Profilkörper kassettenartig umrahmt, so dass die Biegesteifigkeit des Paneels entsprechend erhöht ist und problemlos Druckschwankungen ohne ein Flattern der Wände aufgenommen werden können. Die Längs- und Breitenabmessungen der Paneele können dadurch außerdem ohne weiteres großformatig sein, wodurch der Vorfertigungsgrad entsprechend erhöht und die Montage vor Ort vereinfacht wird.

Die erfindungsgemäße Leichtbauwand sieht vor, dass die Leichtbauwand mindestens ein Polypropylen-Sandwichpaneel mit glasfaserarmierten Deckschichten und einem wabenstrukturartigen Kern umfasst, wobei das Polypropylen-Sandwichpaneel von einem Rahmen kassettenartig umschlossen ist, der durch Stoff- und Kraftschluss mit einem Klebmittel und einem Befestigungsmittel entlang seiner Längs- und Querseiten flüssigkeits- und druckdicht mit dem Paneel verbunden ist, und dass die Leichtbauwand als ein Austauschelement für mindestens eine Wand des Gehäuses ausgebildet ist, wobei der Rahmen aus einem Profilkörper besteht, dessen innerer Schenkel auf der dem Gehäuseinnenraum zugewandten Deckschicht aufliegt und sein anderer Schenkel gegenüber der dem Gehäuseinnenraum abgewandten Deckschicht des Paneels senkrecht in einem Maß aufragt, das eine kraftschlüssige Verbindung mit den Streben oder den benachbarten Wandabschnitt bzw. Wänden zulässt. Dies hat den außerordentlichen Vorteil, dass großformatige Sandwichpaneele, beispielsweise mit Abmessungen von 3 m x 4 m, zum Einsatz kommen können, so dass große Wandbereiche des Gehäuses verkleidet werden können. Dies vereinfacht und senkt den Montageaufwand erheblich.

In weiterer Ausgestaltung der Erfindung kann aber die Leichtbauwand auch aus mehreren Austauschelementen (47) flüssigkeits- und druckdicht zusammengefügt sein, wobei die Austauschelemente untereinander und die Streben mit den Austauschelementen vertikale und horizontale Fugen bilden, die mit dem Klebmittel auf Stoß verklebt oder durch ein Dichtmittel abgedichtet und zusätzlich durch senkrecht zu den Fugen angeordnete kraftschlüssige Rast- oder Schraubmittel gesichert sind, wobei die Fugen gehäuseinnenseitig mit einer Versiegelung versehen sind.

Ebenso ist es möglich, ohne die Erfindung zu verlassen, ein Austauschelement aus mehreren Sandwichpaneelen zusammenzufügen, die an ihren Fügestellen vertikale und horizontale Fugen bilden, die mittels einem 2-Komponenten-Epoxidharz-Klebstoff auf Stoß verklebt und zusätzlich durch senkrecht zu den Fugen angeordnete kraftschlüssige Rast- oder Schraubmittel gesichert sind, wobei die Fugen gehäuseinnenseitig mit einer Versiegelung aus einer 2-Komponenten-Epoxydharz-Beschichtung versehen sind. Alternativ kann das Austauschelement für die Leichtbauwand aus einem einzigen großformatigen Sandwichpaneel gebildet sein.

Dies ist mit dem Vorteil verbunden, dass die erfindungsgemäßen Leichtbauwände individuell an unterschiedliche Gehäuseabmessungen angepasst werden können.

Eine weitere bevorzugte Ausführungsform der erfindungsgemäßen Leichtbauwand sieht vor, dass der Profilkörper ein L-Profilblech ist, dessen zum Gehäuseinneren ausgerichteter kurzer Schenkel entlang seiner Quer- und Längsseite Bohrungen für Befestigungsmittel aufweist und dessen langer Schenkel mit Bohrungen für die Rast- oder Schraubmittel zum kraftschlüssigen Verbinden aneinanderstoßender langer Schenkel zweier auf Stoß angeordneter L-Profilbleche versehen ist.

Der Profilkörper kann aber auch alternativ aus einem Winkel-Profilkörper mit gleichlangen Schenkeln bestehen, dessen zum Gehäuseinneren ausgerichteter Schenkel mit der inneren Deckschicht des Paneels entlang seiner Quer- und Längsseite verklebt und mittels durch die in Bohrungen des Schenkels eingebrachten Befestigungsmittel am jeweiligen Paneel gehalten ist und eine Länge aufweist, die der Länge des mit der Stirnfläche durch eine Klebung verbundenen anderen Schenkels entspricht, wobei der der Stirnseite zugeordnete Schenkel gegenüber der äußeren Paneeloberfläche aufragend angeordnet ist und Bohrungen für die zur Fuge senkrecht liegende Rast- oder Schraubmittel zum kraftschlüssigen Verbinden zweier aneinanderstoßender Schenkel von benachbarten Winkel-Profilkörpern aufweist.

In einer weiteren vorteilhaften Ausgestaltung der erfindungsgemäßen Leichtbauwand sind die Bohrungen im gehäuseinnenseitig gelegenen Schenkel des Profilkörpers für die Aufnahme der Befestigungsmittel entlang der Quer- und Längsseite des Paneels gleichmäßig beabstandet angeordnet. Dies verteilt die Last gleichmäßig auf die Fläche.

Die flüssigkeits- und druckdichte Verbindung für den Stoffschluss zwischen Rahmen und Paneel besteht nach einer weiteren Ausführungsform der erfindungsgemäßen Leichtbauplatte aus einem Klebmittel auf Basis elastisch zähfester 1- oder 2-komponentiger Epoxidharz- und/oder Polyurethan- und/oder Polyharnstoffformulierungen oder Gemischen/Mischungen aus diesen Harzgruppen.

In einer weiteren bevorzugten Ausführungsform der erfindungsgemäßen Leichtbauplatte besteht das Klebmittel für die flüssigkeits- und druckdichte Verbindung zwischen den Rahmen der Paneele untereinander bzw. den Rahmen und den Streben des Tragrahmens aus einer 2-Komponenten-Epoxidharz-Formulierung, die ein Gemisch aus 1,0 bis 70 Gew.-% Bisphenol-A-(epichlorhydrin) mit einem mittleren Molekulargewicht <700, 1,0 bis 50 Gew.-% Bisphenol-F-(epichlorhydrin) mit einem mittleren Molekulargewicht <700, 0,1 bis 10,0 Gew.-% Epoxidharz (A/F)addukt mit Phenolharz, 1,0 bis 29,0 Gew.-% 6-hexane-dioldiglycidether, 1,0 bis 20,0 Gew.-%p-tert-Butylphenolglycidether, 1,0 bis 20,0 Gew.-% Polypropylenglykoldiglycidether, 5,0 bis 70 Gew.-% Füllstoff und 0,1 bis 5,0 Gew.-% Additive als Komponente A und als Komponente B 1,0 bis 29 Gew.-% Benzylalkohol, 1,0 bis 29,0 Gew.-% Isophorondiamin, 0,1 bis 5,0 Gew.-% 3,6-diazaoctamethyleldiamin, 0,1 bis 5,0 Gew.-% 4,4'-isopropylidenediphenol, 0,1 bis 5,0 Gew.-% 2-piperazi-1-ylethylamine, 0,1 bis 5,0 Gew.-% Polyaminoamid, 0,1 bis 5,0 Gew.-% p-tert-Butylphenol, 0,1 bis 10,0 Gew.-% Salicylsäure und 0,1 bis 5,0 Gew.-% Additive umfasst.

Anstelle eines Klebmittels ist es aber auch möglich, als Abdichtmittel für den Formschluß zwischen den Rahmen der Paneele untereinander bzw. den Rahmen und den Streben des Tragrahmens eine gummielastische Abdichtung einzusetzen, die in die Fugen eingelegt und durch zwischen den auf die benachbarten Rahmen bzw. den Rahmen und den Streben ausgeübten Kraftschluss im Spannzustand abdichtend gehalten sind.

Der gehäuseinnseitige Bereich der Fugen ist durch eine 2-Komponenten-Epoxidharz-Beschichtung abgedeckt, die ein Gemisch einem 2-Komponenten- Epoxidharz-Klebstoff, der ein Gemisch aus 1,0 bis 70 Gew.-% Bisphenol-A-(epichlorhydrin) mit einem mittleren Molekulargewicht <700, 1,0 bis 50 Gew.-% Bisphenol-F-(epichlorhydrin) mit einem mittleren Molekulargewicht <700, 0,1 bis 10,0 Gew.-% Epoxiidharz (A/F)addukt mit Phenolharz, 1,0 bis 29,0 Gew.-% 6-hexane-dioldiglycidether, 1,0 bis 20,0 Gew.-%p-tert-Butylphenolglycidether, 1,0 bis 20,0 Gew.-% Polypropylenglykoldiglycidether, 5,0 bis 70 Gew.-% Füllstoff und 0,1 bis 5,0 Gew.-% Additive als Komponente A und als Komponente B 1,0 bis 29 Gew.-% Benzylalkohol, 1,0 bis 29,0 Gew.-% Isophorondiamin, 0,1, bis 5,0 Gew.-% 3,6-diazaoctamethyleldiamin, 0,1 bis 5,0 Gew.-% 4,4'-isopropylidenediphenol, 0,1 bis 5,0 Gew.-% 2-piperazi-1-ylethylamine, 0,1 bis 5,0 Gew.-% Polyaminoamid, 0,1 bis 5,0 Gew.-% p-tert-Butylphenol, 0,1 bis 10,0 Gew.-% Salicylsäure und 0,1 bis 5,0 Gew.-% Additive umfasst.

Weitere Vorteile und Einzelheiten ergeben sich aus der nachfolgenden Beschreibung unter Bezugnahme auf die beigefügten Zeichnungen.

### Ausführungsbeispiel

Die Erfindung soll nachstehend an zwei Ausführungsbeispielen näher erläutert werden.

Es zeigen
Fig. 1 eine perspektivische Darstellung des Rahmengestells des erfindungsgemäßen Gehäuse mit stirnseitig angeordnetem Wärmerad,
Fig. 2 eine Ansicht eines Sandwichpaneels mit einem entlang der Quer- und Längsseite angeordneten Rahmen,
Fig. 3 eine typische Anordnung von Sandwichpaneelen in einer Seitenwand des Gehäuses,
Fig. 4 eine Schnittdarstellung einer Fugenverbindung zweier vertikal auf Stoß angeordneter Sandwichpaneele entlang der Linie A-A gemäß Fig. 3,
Fig. 5 eine schematische Darstellung einer Fugenverbindung zweier horizontal angeordneter Sandwichpaneele entlang der Linie B-B der Fig. 3,
Fig. 6 eine schematische Darstellung einer Fugenverbindung zwischen einer Strebe des Rahmengestells und einem Sandwichpaneel entlang der Linie C-C gemäß Fig.3,
Fig. 7a bis 7h Varianten verschiedener Profilkörper für den Rahmen,
Fig. 8 eine Leichtbauwand als Austauschelement für einen Wandabschnitt eines instandzusetzenden Gehäuses und
Fig. 9 ein aus mehreren Sandwichpaneelen zusammengesetztes Austauschelement.

### Beispiel 1

Die mit aggressiven Lösungsmitteln, Salzresten, Lack- und andere Feststoffpartikeln beladene Abluft strömt dem im erfindungsgemäßen Gehäuse 1 frontseitig angeordneten Rotationswärmetauscher 2 zu und wird durch das Wärmerad 3 geleitet. Die Abluft gibt dabei einen Teil seiner Wärme an das Wärmerad 3 ab, dass bei seiner Drehung in Wärmeaustausch mit der aus dem oberen Gehäuseraum 5 angesaugten Frischluft tritt und diese vor ihrer Zuführung in die Lackierkammer entsprechend vorwärmt. Beim Durchströmen des Wärmerades 3 und des dazugehörigen Gehäuses 1 scheiden sich die Verunreinigungen an den inneren Flächen der Gehäusewände 4 als Kondensat ab, das durch einen nicht weiter dargestellten Ablauf im Boden des Gehäuses 1 abgeführt wird.

Das Gehäuse 1 muss absolut druck- und flüssigkeitsdicht ausgeführt sein, damit die Lösungsmittel, Salze, Koagulierungsmittel und Feststoffpartikel nicht in die Atmosphäre gelangen und während einer Reinigung des Gehäuses 1 mit Wasser unter Hochdruck sicher abgeführt werden können.

In Fig. 1 ist der prinzipielle Aufbau des erfindungsgemäßen Gehäuses 1 gezeigt, das sich im Wesentlichen aus einem quaderförmigen Tragrahmen 6 aus verzinktem Stahlprofil und am Tragrahmen 6 befestigte vordere und hintere Seitenwände 7.1, 7.2, 7.3 und 8.1, 8.2, 8.3, Stirnwände 9 und 10, einer das Gehäuse 1 in einen unteren mit Abluft beaufschlagten Bereich 11 und einen oberen mit Frischluft beaufschlagten Bereich 12 unterteilenden Trennwand 13 und einer Deckwand 14.1, 14.2 und 14.3 zusammengesetzt. Der Tragrahmen 6 ist aus vertikalen Streben 15a, 15b, 15c, 15d, 15e, 15f, 15g und 15h, horizontale obere Streben 16a, 16b, 16c, 16d, 16e, 16f,16g, 16h, 16i und 16j sowie horizontale unteren Streben 17a, 17b, 17c, 17d, 17e, 17f, 17g, 17h, 17i und 1jd gebildet. Die unteren Streben 17a, 17b, 17c, 17d, 17e, 17f, 17g, 17h, 17i und 71j liegen auf dem Boden 18 auf und sind mit diesem flüssigkeits- und druckdicht verbunden.

Die Aufteilung des Tragrahmens 6 in diese vertikalen und horizontalen Streben ist beispielhaft und kann je nach Erfordernis mehr oder weniger Streben aufweisen.

An der Stirnwand 10 ist der Rotationswärmeaustauscher 2 so angeordnet, dass das Wärmerad 3 bei seiner Drehung den unteren und oberen Bereich 11 bzw. 12 des Gehäuses durchläuft. Das Wärmerad 3 transportiert die Abluft zunächst in den unteren Bereich 11 und scheidet hier vorhandene Verunreinigungen ab.

Die Fig. 2 zeigt ein Beispiel eines Polypropylen-Sandwichpaneels 19 mit glasfaserarmierten Deckschichten 20a bzw. 20b und einem wabenstrukturartigen Kern 21. Das Sandwichpaneel 19 ist entlang seiner Längsseite LS und Querseite QS von einem L-Profil 22 aus verzinktem Stahl eingefasst und bildet einen Rahmen 23. Das L-Profil 22 hat einen kurzen Schenkel 22a und einen langen Schenkel 22b. Die Schenkellänge L des langen Schenkels 22b ist dabei so bemessen, dass diese deutlich größer ist als die Dicke D des Sandwichpaneels 19. Die Enden der kurzen Schenkel 22a der L-Profile 22 für die Längsseite LS und Querseite QS der Sandwichpaneele 19 sind beispielsweise auf Gehrung geschnitten, so dass sie aneinandergesetzt den umlaufenden Rahmen 23 für das Paneel 19 bilden können. In die kurzen Schenkel 22a sind in gleichmäßigem Abstand voneinander Bohrungen 24 für Befestigungsmittel 25, beispielsweise Blindnieten eingebracht, die zusätzlich für eine kraftschlüssige Verbindung mit dem Sandwichpaneel 19 sorgen. Die so zugeschnittenen L-Profile 22 werden gereinigt und die kurzen Schenkel 22a der Profile 22 entlang der Längsseite LS und Querseite QS des Paneels 19 mit der zum Gehäuseinneren gelegenen inneren Deckschicht 20a und die Stirnfläche ST (Fig. 7a-7g) des Paneels mit dem langen Schenkel 22b mittels eines Kleb/Abdichtmittels KM1 aus einer elastisch zähfesten 1- oder 2-komponentigen Epoxidharz- und/oder Polyurethan- und/oder Polyharnstoffformulierung verklebt, so dass der Rahmen 23 durch eine Klebschicht KS entlang dem Umfang des Paneels 19 stoffschlüssig verbunden ist.

Der lange Schenkel 22b steht gegenüber der vom Gehäuseinneren nach außen gerichteten Deckschicht 20b des Paneels 19 infolge seiner deutlich größeren Länge L senkrecht vom Paneel 19 ab und besitzt in dem überstehenden Bereich mehrere gleichmäßig entlang der Längs- und Querseite des Paneels 19 verteilte Bohrungen 26 für die Aufnahme eines Rast- oder Schraubmittels 27.

Die Rastmittel können solche sein wie sie in der EP 2 239 396 B1 im Detail beschrieben sind.

Anschließend werden die Befestigungsmittel 25 (siehe auch Fig. 7a bis 7g) in die Bohrungen 24 eingebracht, die zusätzlich eine kraftschlüssige Verbindung zwischen den L-Profilen 22 und dem Paneel 19 entlang seines Umfangs gewährleisten.

In der Fig. 3 ist beispielsweise eine aus einzelnen gerahmten Sandwichpaneelen 19a bis 19c zusammengesetzte vordere Seitenwand 7.1, 7.2 bzw. 7.3 in Vorderansicht dargestellt.

Die gerahmten Sandwichpaneele 19a bis 19c sind entlang der Querrichtung QR und Längsrichtung LR des Gehäuses 1 übereinander und nebeneinander auf Stoß so angeordnet, dass sie horizontale Fugen 28 und senkrechten Fugen 29 bilden, wobei die senkrechten Fugen 29 der Paneele in unterschiedlichen Lagen über die Höhe des Gehäuses aneinander stoßender Paneele 19a bis 19c nicht übereinanderliegen.

Die Fig. 4 zeigt einen Schnitt entlang der Linie A-A in der Fig. 3, in der zwei gerahmte Paneele 19a miteinander
einen senkrechten Stumpfstoß mit der gemeinsamen Fuge 29 bilden. Der Rahmen 23 ist durch die Klebschicht KS entlang des Umfangs am Paneel 19 stoffschlüssig und flüssigkeits- und druckdicht gehalten. Vor dem Herstellen des Stumpfstoßes werden die Stoßflächen der beiden L-Profile 22 gesäubert, auf die Stoßflächen ein Klebmittel KM2 aus einer 2-Komponenten-Epoxidharz-Formulierung aufgebracht und diese anschließend unter Bildung einer Fugenklebstoffschicht FKS verklebt. Der 2-Komponenten-Epoxidharz-Klebstoff besteht aus einem Gemisch aus 1,0 bis 70 Gew.-% Bisphenol-A-(epichlorhydrin) mit einem mittleren Molekulargewicht <700, 1,0 bis 50 Gew.-% Bisphenol-F-(epichlorhydrin) mit einem mittleren Molekulargewicht <700, 0,1 bis 10,0 Gew.-% Epoxidharz (A/F)addukt mit Phenolharz, 1,0 bis 29,0 Gew.-% 6-hexane-dioldiglycidether, 1,0 bis 20,0 Gew.-%p-tert-Butylphenolglycidether, 1,0 bis 20,0 Gew.-% Polypropylenglykoldiglycidether, 5,0 bis 70 Gew.-% Füllstoff und 0,1 bis 5,0 Gew.-% Additive als Komponente A und als Komponente B 1,0 bis 29 Gew.-% Benzylalkohol, 1,0 bis 29,0 Gew.-% Isophorondiamin, 0,1 bis 5,0 Gew.-% 3,6-diazaoctamethyleldiamin, 0,1 bis 5,0 Gew.-% 4,4'-isopropylidenediphenol, 0,1 bis 5,0 Gew.-% 2-piperazi-1-ylethylamine, 0,1 bis 5,0 Gew.-% Polyaminoamid, 0,1 bis 5,0 Gew.-% p-tert-Butylphenol, 0,1 bis 10,0 Gew.-% Salicylsäure und 0,1 bis 5,0 Gew.-% Additive.

Die senkrecht liegende Fuge 29 zwischen den verklebten langen Schenkeln 22b des L-Profils 22 wird anschließend durch die in die Bohrungen 26 eingeführte Rast- oder Schraubverbindung 27 (siehe auch Fig. 7a bis 7h) gehäuseaußenseitig kraftschlüssig gesichert.

Gehäuseinnenseitig sind die Fugen 28 und 29 durch eine beispielsweise 400 µm dicke Versiegelungsschicht VS aus einem 2-Komponenten-Epoxidharz abgedeckt, so dass die kurzen Schenkel 22a entlang der Fuge vollkommen mit dem Harz umhüllt sind. Die 2-Komponenten-Epoxidharz-Beschichtung besteht aus einem Gemisch einem 2-Komponenten- Epoxidharz-Klebstoff, der ein Gemisch aus 1,0 bis 70 Gew.-% Bisphenol-A-(epichlorhydrin) mit einem mittleren Molekulargewicht <700, 1,0 bis 50 Gew.-% Bisphenol-F-(epichlorhydrin) mit einem mittleren Molekulargewicht <700, 0,1 bis 10,0 Gew.-% Epoxidharz (A/F) addukt mit Phenolharz, 1,0 bis 29,0 Gew.-% 6-hexane-dioldiglycidether, 1,0 bis 20,0 Gew.-%p-tert-Butylphenolglycidether, 1,0 bis 20,0 Gew.-% Polypropylenglykoldiglycidether, 5,0 bis 70 Gew.-% Füllstoff und 0,1 bis 5,0 Gew.-% Additive als Komponente A und als Komponente B 1,0 bis 29 Gew.-% Benzylalkohol, 1,0 bis 29,0 Gew.-% Isophorondiamin, 0,1 bis 5,0 Gew.-% 3,6-diazaoctamethyleldiamin, 0,1 bis 5,0 Gew.-% 4,4'-isopropylidenediphenol, 0,1 bis 5,0 Gew.-% 2-piperazi-1-ylethylamine, 0,1 bis 5,0 Gew.-% Polyaminoamid, 0,1 bis 5,0 Gew.-% p-tert-Butylphenol, 0,1 bis 10,0 Gew.-% Salicylsäure und 0,1 bis 5,0 Gew.-% Additive.

Die Fig. 5 zeigt einen horizontalen Stoß zwischen übereinanderliegenden Paneelen 19a und 19c im Schnitt entlang der Linie B-B der Fig. 3. Man erkennt, dass die langen Schenkel 22b des L-Profils 22 parallel entlang der Längsseiten LS der Paneele 19a, 19 b und 19c verlaufen und das jeweilige Rast- oder Schraubmittel 27 an den beiden langen Schenkeln 22b dazu senkrecht in einer Ebene oberhalb der äußeren Deckschicht 20b des Paneels angeordnet ist.

In der Fig. 6 ist die Anbindung der Querseite QS und der Längsseite LS eines Paneels 19a an die vertikale Strebe 15a gezeigt, die stellvertretend für alle weiteren vertikalen Streben 15b bis 15h steht. Der lange Schenkel 22b des entlang der Querseite QS des Paneels 19a verklebten L-Profils 22 bildet mit der Strebe 15a eine vertikale Fuge 30 (siehe Fig. 3). Die Anbindung des Schenkels 22b an die Strebe 15a erfolgt dadurch, dass auf die gesäuberten Stoßflächen von Strebe 15a und Schenkel 22b ein 2-Komponenten-Epoxidharz-Klebstoff aufgetragen wird und anschließend die Stoßflächen durch Klebung unter Bildung einer Klebstoffschicht KS verbunden werden.

Als 2-Komponenten-Epoxidharz-Klebstoff kommt ein Gemisch aus einem 2-Komponenten- Epoxidharz-Klebstoff zum Einsatz, der ein Gemisch aus 1,0 bis 70 Gew.-% Bisphenol-A-(epichlorhydrin) mit einem mittleren Molekulargewicht <700, 1,0 bis 50 Gew.-% Bisphenol-F-(epichlorhydrin) mit einem mittleren Molekulargewicht <700, 0,1 bis 10,0 Gew.-% Epoxidharz (A/F) addukt mit Phenolharz, 1,0 bis 29,0 Gew.-% 6-hexane-dioldiglycidether, 1,0 bis 20,0 Gew.-%p-tert-Butylphenolglycidether, 1,0 bis 20,0 Gew.-% Polypropylenglykoldiglycidether, 5,0 bis 70 Gew.-% Füllstoff und 0,1 bis 5,0 Gew.-% Additive als Komponente A und als Komponente B 1,0 bis 29 Gew.-% Benzylalkohol, 1,0 bis 29,0 Gew.-% Isophorondiamin, 0,1 bis 5,0 Gew.-% 3,6-diazaoctamethyleldiamin, 0,1 bis 5,0 Gew.-% 4,4'-isopropylidenediphenol, 0,1 bis 5,0 Gew.-% 2-piperazi-1-ylethylamine, 0,1 bis 5,0 Gew.-% Polyaminoamid, 0,1 bis 5,0 Gew.-% p-tert-Butylphenol, 0,1 bis 10,0 Gew.-% Salicylsäure und 0,1 bis 5,0 Gew.-% Additive umfasst.

Der Schenkel 22b des L-Profils 22 hat dabei eine Länge L, die mit der Breite SB der Strebe 15a abgestimmt ist, so dass der Schenkel 22b endseitig bündig mit der Strebe 15a abschließt. Die Länge L hat dabei ein solches Maß, das eine kraftschlüssige Verbindung mit der Strebe 15a durch ein Befestigungsmittel 25, beispielsweise Blindnieten, mit der dazugehörigen Strebe herstellbar ist. Zum Einbringen des Befestigungsmittels 25 sind im langen Schenkel 22b und in der Strebe 15a Bohrungen 32 vorgesehen, die zueinander fluchten. Die Anbindung der Längsseite LS des Paneels an die horizontalen Streben 16a bis 16i entspricht im Wesentlichen der Anbindung der zuvor beschriebenen Anbindung für die Querseite QS nur mit dem Unterschied, dass die Anzahl der Bohrungen 32 (Fig. 6) und Rast- oder Schraubverbindungen 27 entlang der Längsseite LS des Paneels größer ist.

Die gehäuseinnenseitig vertikal bzw. horizontal verlaufenden Fugen 30 bzw. 31 zwischen den Streben 15a-15h bzw. Streben 16a-16j und dem Schenkel 22b des L- Profils 22 werden anschließend mit der zuvor beschriebenen Versiegelungsschicht VS aus dem 2-Komponenten-Epoxidharz- in einer Dicke von etwa 400 um versehen.

Die Seitenwände 7.1, 7.2 und 7.2 sind somit flüssigkeits- und druckdicht am Tragrahmen 6 des Gehäuses montiert. Es schließt sich die Montage der Seitenwände 8.1, 8.2 und 8.3, der Stirnwände 9 und 10 sowie der Deckwände 14.1, 14.2, 14.3 in der beschriebenen Weise an.

Die Stirnwand 10 trägt den Rotationswärmeaustauscher 2 und besteht aus Stahlblech, das an den vertikalen Streben 15d und 15h, und den horizontalen Streben 16d und 17d entsprechend befestigt ist.

Varianten verschiedener Profilkörper für den Rahmen 23 zeigen die Fig. 7a bis 7h. So kann der Rahmen 23 neben dem bereits beschriebenen L-Profil 22 (Fig. 7a) auch aus einem U-Profil 33 (Fig. 7b), Doppel-T-Profil 34 (Fig. 7c), Z-Profil 35 (Fig.7d), gleichschenkliges Winkelprofil 48 (Fig. 7h) oder nur aus flachen Blechstreifen 36 (Fig. 7e) bestehen.

In der Fig. 7b ist ein Rahmen aus einem U-Profil 33 im Schnitt dargestellt.

Wie bereits beim L-Profil 22 beschrieben, besitzt das U-Profil 33 einen inneren kurzen Schenkel 33a, der mit der Deckschicht 20a des Paneels 19 entlang seiner Querseite QS und Längsseite LS mit einem Polyurethan-Klebstoff verklebt und zusätzlich mittels Befestigungsmittel 25 kraftschlüssig gehalten ist. Der Mittelsteg 37 des U-Profils 33 ist mit dem Stirnbereich ST des Paneels 19 ebenso durch eine Klebung mit dem Klebmittel KM1 verbunden.

Der Mittelsteg 37 ragt gegenüber der äußeren Paneeloberfläche auf und ist mit der Bohrung 26 versehen. Im Stoßbereich der beiden aneinanderstoßenden U-Profile 33 liegen die Bohrungen 26 auf einer Achse, so dass nach dem Verkleben der Fuge 29 zusätzlich eine kraftschlüssige Verbindung durch die senkrecht zur Fuge gelegene Rast- oder Schraubverbindung 27 zwischen den beiden Mittelstegen 37 hergestellt werden kann. Die gehäuseinnenseitigen Fugen 29 sind außerdem wie zuvor beschrieben mit einer Versiegelung VS aus einer 2-Komponenten-Expoidharz-Schicht versehen.

Die Fig. 7d zeigt einen Rahmen 23 in Ausführung eines Z-Profils 35. Diese Ausführung kommt ohne Rast- oder Schraubverbindungen aus. Der innenseitige Schenkel 38 des Z-Profils 35 ist mit der inneren Deckschicht 20a des einen Paneels 19a und der außenseitige Schenkel 39 ist mit der äußeren Deckschicht 20b des anderen Paneels 19b verklebt. Ebenso sind die Stirnbereiche ST der aneinanderstoßenden Paneele 19a mit dem Mittelsteg 40 des Z-Profils verklebt. Die Schenkel 38 und 39 sind mit Bohrungen 26 versehen, durch die entsprechende Befestigungsmittel 25, beispielsweise Blindnieten, entlang der Längsseiten LS und Querseiten QS in das jeweilige Paneel kraftschlüssig eingebracht werden können. Die Kleb- und Versiegelungsstoffe entsprechen den zuvor beschriebenen Stoffkategorien.

Der Rahmen 23 aus einem Doppel-T-Profil 34 oder aus einem Blechstreifen 36 zeigen die Fig. 7c und 7e. Beim Doppel-T-Profil 34 sind dessen innere Schenkel 34a jeweils mit den inneren Deckschichten 20a und dessen äußere Schenkel 34b mit der äußeren Deckschicht 20b durch die Klebstoffschicht KS aus dem Klebmittel KM1 verbunden. Zusätzlich sind die Schenkel 34a und 34b durch Befestigungsmittel 25 am jeweiligen Paneel 19 verankert.

Der Mittelsteg 40 des Doppel-T-Profils 34 ist beidseitig mit dem Stirnbereich ST der aneinanderstoßenden Paneele 19a verklebt. Der Klebstoff entspricht der zuvor beschriebenen Stoffqualität.

Abwandlungen des U-Profils zeigen die Fig. 7f und 7g.

In Fig. 7h ist der Rahmen 23 in der Ausführung eines Winkel-Profilkörpers 48 gezeigt, dessen Schenkel 49 und 50 gleich lang sind. Der zum Gehäuseinneren ausgerichtete Schenkel 49 ist mit der inneren Deckschicht 20a des Paneels 19 entlang seiner Quer- und Längsseite LS bzw. QS verklebt und mittels durch die in Bohrungen 24 des Schenkels 49 eingebrachten Befestigungsmittel 25 am jeweiligen Paneel 19 gehalten. Der Schenkel 50 weist eine Länge SL2 auf, die der Länge SL1 des mit der Stirnfläche ST verklebten Schenkels 49 entspricht, wobei die Schenkellänge SL2 mindestens 30 mm gegenüber der Dicke D des Paneels 19 größer ist. Im Schenkel 50 sind Bohrungen 26 zur Aufnahme von Rast- oder Schraubmittel 27 vorgesehen, die zum kraftschlüssigen Verbinden zweier in der Fuge aneinanderstoßender Schenkel 50 benachbarter Winkel-Profilkörper 48 dienen.

### Beispiel 2

Ein durch Korrosion beschädigter und damit undichter Wandabschnitt eines im Betrieb befindlichen Gehäuses 1 ist durch eine erfindungsgemäße Leichtbauwand 41 zu ersetzen.

Die Wände des im Betrieb befindlichen Gehäuses 1 bestehen üblicherweise aus großformatigen Wandabschnitten 42 mit in Richtung Gehäuseaußenseite abgekanteten horizontalen und vertikalen Rändern 43. In diese Ränder 43 der aneinander stoßenden Wandabschnitte 42 sind Bohrungen 44 eingebracht. Die vertikale und horizontale Anbindung zweier Wandabschnitte 42 untereinander erfolgt durch Schraubverbindungen 45, die in den zueinander fluchtenden Bohrungen 44 der Ränder 43 zweier aneinanderstoßender Wandabschnitte 42 fixiert sind (siehe Fig. 9) und den Kraftschluss herstellen.

An den Streben des Tragrahmens 6 sind die Ränder 43 der Wandabschnitte 42 ebenfalls durch die Schraubverbindungen 45 kraftschlüssig befestigt.

Die Fugen 46 der aneinander liegenden Stoßflächen der Ränder 43 untereinander und der Stoßflächen zwischen den Streben und den Rändern 43 sind entsprechend flüssigkeits- und druckdicht abgedichtet. Die Abdichtung kann durch eine Klebung oder einem geeigneten gummielastischen Abdichtwerkstoff erfolgen.

Der Aufbau der als Austauschelement 47 ausgebildeten Leichtbauwand 41 entspricht dem Aufbau des im Beispiel 1 für die Wände 7.1, 7.2, 7.3, 8.1, 8.2, 8.3, 9, 14.1, 14.2 und 14.3 beschriebenen Aufbaus.

Das Austauschelement 41 besteht aus einem einzigen Polypropylen-Sandwichpaneel 19 mit glasfaserarmierten Deckschichten 20a bzw. 20b und einem wabenstrukturartigen Kern 21. Es ist von einem Rahmen 23 kassettenartig umschlossen, der durch eine Klebung mit dem Klebmittel KM1 und zusätzlich durch mechanische Befestigungsmittel 25 entlang seiner Längsseiten LS und Querseiten QS mit dem Paneel 19 kraftschlüssig und flüssigkeitsdicht verbunden ist. Der Rahmen 23 besteht vorzugsweise aus einem Winkelprofil in Form eines L-Profils 22 oder U-Profils 33. Der innere Schenkel 22a des L-Profils 22 bzw. innere Schenkel 33a des U-Profils 33 liegt auf der inneren Deckschicht 20a des Paneels 19 auf und ist mit diesem durch das Klebmittel KM1 verklebt. Die Schenkel 22a und 33a sind zusätzlich durch Befestigungsmittel 25 mit dem Paneel 19 kraftschlüssig verbunden, so dass diese eine flüssigkeits- und druckdichte Abdichtung gewährleisten. Als Befestigungsmittel 25 dienen beispielsweise Blindnieten.

Mit den jeweiligen Stirnbereichen ST der Paneele 19 sind der lange Schenkel 22b des L-Profils 22 bzw. der Mittelsteg 37 des U-Profils 33 ebenso durch das Klebmittel KM1 verbunden. Der lange Schenkel 22b des L-Profils 22 bzw. der Mittelsteg 37 des U-Profils 33 ragen gegenüber der äußeren Deckschicht 20b des Paneels senkrecht in einem Maß auf, das eine kraftschlüssige Anbindung des Schenkels 22b bzw. Mittelstegs 37 mit den benachbarten Rändern 43 der Wandabschnitte des Gehäuses oder den vorhandenen Streben des Tragrahmens 6 des Gehäuses 1 möglich ist.

Die Breiten- und Längenabmessung des kassettenartigen Austauschelementes 43 sind so gewählt, dass diese mit den Abmessungen des zu ersetzenden Wandabschnittes unter Einhaltung gewisser Toleranzen übereinstimmen. Dieses Austauschelement 43 lässt sich problemlos in den Wandbereich des Gehäuses 1 einsetzen, aus dem der defekte Wandabschnitt 42 entfernt wurde.

Die langen Schenkel 22b bzw. die Mittelstege 37 sind mit den bereits beschriebenen Bohrungen 26 versehen, die in ihrer Lage und Flucht mit den Bohrungen 44 in den Rändern 43 übereinstimmen, so dass die Rast- oder Schraubmittel 27 zum kraftschlüssigen Verbinden des Rahmens 23 mit den Rändern 43 der benachbarten Wandschnitte 42 problemlos eingebracht werden können.

Bevor das Austauschelement 47 montiert werden kann, muss der zu ersetzenden Wandabschnitt 42 aus der Wand gelöst und entfernt werden. Die Schraubverbindungen 45 an den betroffenen Rändern 43 werden gelöst und die Abdichtung der Fugen 46 entfernt. Anschließend werden die Stoßflächen der Ränder 43 gesäubert.

Auf die so gereinigten Stoßflächen der Ränder 43 und den Stoßflächen des Rahmens 23 des Austauschelementes 47 wird das Klebmittel KM2 (2-Komponenten-Epoxidharz) mit der beschriebenen Zusammensetzung aufgetragen und danach das Austauschelement 47 so in die entstandene Lücke in der Wand des Gehäuses 1 eingesetzt, dass die Bohrungen 26 des Rahmens 23 des Austauschelements 42 und die Bohrungen 45 in den Rändern 43 der benachbarten Wandabschnitte 42 fluchten. Die Bohrungen können vorgebohrt oder vor Ort bei der Montage gesetzt werden.

Zur kraftschlüssigen Verbindung des Rahmens 23 des Austauschelementes 47 mit den Rändern 43 der benachbarten Wandabschnitte 42 werden dann die bereits im Beispiel 1 beschriebenen Rast- oder Schraubmittel 27 in die Bohrungen 26 und 44 eingebracht und fixiert. Der Klebstoff härtet aus, dichtet die Fuge 46 flüssigkeits- und druckdicht ab und verbindet die Ränder 43 mit dem Rahmen 23 stoff- und kraftschlüssig.

Die Fugen 46 werden anschließend gehäuseinnenseitig durch die ebenso beschriebene Versiegelung VS aus der 2-Komponenten-Expoxidharz-Schicht mit einer Dicke von etwa 400 µm abgedeckt.

Je nach den örtlichen Gegebenheiten des bestehenden Gehäuseaufbaus kann die erfindungsgemäße Leichtbauwand 41 aus mehreren Austauschelementen 47 gebildet sein, von denen wiederum jedes Austauschelement aus mehreren SandwichPaneelen zusammengefügt sein kann.

### Bezugszeichenliste

| | |
|---|---|
| Gehäuse | 1 |
| Rotationswärmeaustauscher | 2 |
| Wärmerad | 3 |
| Gehäusewände | 4 |
| Gehäuseraum | 5 |
| Tragrahmen | 6 |
| Vordere Seitenwand von 1 | 7.1, 7.2, 7.3 |
| Hinter Seitenwald von 1 | 8.1, 8.2, 8.3 |
| Stirnwände | 9, 10 |
| Unterer Bereich des Gehäuses 1 | 11 |
| Oberer Bereich des Gehäuses 1 | 12 |
| Trennwand | 13 |
| Deckwand | 14.1, 14.2, 14.3 |
| Vertikale Streben | 15a,15b,15c,15d,15e,15f, 15g,15h, |
| Horizontale obere Streben | 16a,16b,16c,16d,16e,16f, 16g,16h,16i,16j |
| Horizontale untere Streben | 17a,17b,17c,17d,17e,17f, 17g,17h,17i,17j |
| Boden | 18 |
| Polypropylen-Sandwichpaneel | 19, 19a, 19b, 19c |
| Innere Deckschicht von 19 | 20a |
| Obere Deckschicht von 19 | 20b |
| Kern von 19, 19a, 19b, 19v | 21 |
| L-Profil | 22 |
| Kurzer innerer Schenkel von 22 | 22a |
| Langer Schenkel von 22 | 22b |
| Umlaufender Rahmen | 23 |
| Bohrungen in 22a | 24 |
| Befestigungsmittel | 25 |
| Bohrungen in 22b | 26 |
| Rast- oder Schraubmittel | 27 |
| Horizontale Fuge | 28 |
| Vertikale Fuge | 29 |
| Vertikale Fuge zwischen 15a-15h und 19 | 30 |
| Horizontale Fuge zwischen 16a-16j und 17a-17j | 31 |
| Bohrungen in Streben | 32 |
| U-Profil | 33 |
| Kurzer innerer Schenkel | 33a |
| Doppel-T-Profil | 34 |
| Innerer Schenkel von 34 | 34a |
| Äußerer Schenkel von 34 | 34b |
| Z-Profil | 35 |
| Blechstreifen | 36 |
| Mittelsteg von 33 | 37 |
| gehäuseinnenseitige Schenkel von 35 | 38 |
| gehäuseaußenseitige Schenkel von 35 | 39 |
| Mittelsteg von 34 bzw. 35 | 40 |
| Leichtbauwand | 41 |
| Wandabschnitt | 42 |
| Horizontale und vertikale Ränder von 42 | 43 |
| Bohrungen in 43 | 44 |
| Schraubverbindungen | 45 |
| Fugen | 46 |
| Austauschelement | 47 |
| Winkel-Profilkörper | 48 |
| Schenkel von 48 | 49, 50 |
| Strebenbreite | B |
| Dicke von 19 | D |
| Fugenklebstoffschicht | FKS |
| Klebmittel | KM1, KM2 |
| Klebstoffschicht | KS |
| Schenkellänge von 23 | L |
| Längsrichtung von 1 | LR |
| Längsseite von 19 | LS |
| Querrichtung von 1 | QR |
| Querseite von 19 | QS |
| Schenkellänge von 49 | SL1 |
| Schenkellänge von 50 | SL2 |
| Stirnfläche von 19 | ST |
| Versiegeungsschicht | VS |

## Patentansprüche

1. Gehäuse bzw. Kammer zur Aufnahme von Filtern, Wärmetauschern, Befeuchtern, Verdampfern, Klimageräten, Ventilatoren, Gebläse- und Saugeinrichtungen für mit aggressive und abrasive Medien wie Lösemittel beladene Luftströme aus Oberflächenbehandlungsanlagen, beispielsweise Lackier-, Trocknungs-, Beschichtungs- oder Galvanisieranlagen, mit einem aus vertikalen und horizontalen Streben (15a-15g, 16a-16j, 17a-17j) zusammengesetzten quaderartigen Tragrahmen (6), dessen Seitenflächen durch Wände (7.1,7.2,7.3;8.1,8.2,8.3; 9,10,14.1,14.2,14.3) abgedeckt sind, **dadurch gekennnzeichnet**, dass die Wände (7.1,7.2,7.3;8.1,8.2,8.3;9;14.1,14.2,14.3) aus Polypropylen-Sandwichpaneelen (19) mit glasfaserarmierten Deckschichten (20a,20b) und einem wabenstrukturartigen Kern (21) gebildet sind, und dass jedes Paneel (19) entlang seines Umfangs mit einem Rahmen (23) versehen ist, der gehäuseinnenseitig mit dem Paneel (19) entlang dessen Längs- und Querseite (LS,QS) durch Stoff- und Kraftschluss mit einem Klebmittel (KM1) und einem Befestigungsmittel (25) flüssigkeits- und druckdicht verbunden ist, und aneinanderstoßende Rahmen (23) bzw. Rahmen (23) und Streben (15a-15g, 16a-16j, 17a-17j) Fugen (28,29,30) bilden, die durch Stoff- oder Formschluss und Kraftschluss mit einem Kleb- oder Abdichtmittel (KM2) flüssigkeits- und druckdicht abgedichtet und gehäuseinnenseitig mit einer Versiegelungsschicht (VS) flüssigkeitsdicht versiegelt sind.

2. Gehäuse nach Anspruch 1, **dadurch gekennzeichnet, dass** das Klebmittel (KM1) für den Stoffschluss zwischen Rahmen (23) und Paneel (19) elastisch zähfeste 1- oder 2-komponentigen Epoxidharz- und/oder Polyurethan- und/oder Polyharnstoffformulierungen oder Gemische/Mischungen aus diesen Harzgruppen umfasst.

3. Gehäuse nach Anspruch 1, **dadurch gekennzeichnet, dass** die Befestigungsmittel (26) für den Kraftschluss zwischen Rahmen (23) und Paneel (19) Blindnieten sind, die in regelmäßigen Abständen voneinander beabstandet entlang der Längs- und Querseiten (LS, QS) angeordnet sind und durch Bohrungen (23,26) im Rahmen (23) senkrecht in das Paneel (19) eingebracht sind.

4. Gehäuse nach Anspruch 1, **dadurch gekennzeichnet, dass** das Klebmittel (KM2) für den Stoffschluss zwischen die Rahmen (23) der Paneele untereinander bzw. den Rahmen (23) und den Streben (15a-15g, 16a-16j, 17a-17j) des Tragrahmens (6) eine 2-Komponenten-Epoxidharz-Formulierung ist, die ein Gemisch aus 1,0 bis 70 Gew.-% Bisphenol-A-(epichlorhydrin) mit einem mittleren Molekulargewicht <700, 1,0 bis 50 Gew.-% Bisphenol-F-(epichlorhydrin) mit einem mittleren Molekulargewicht <700, 0,1 bis 10,0 Gew.-% Epoxidharz (A/F) addukt mit Phenolharz, 1,0 bis 29,0 Gew.-% 6-hexane-dioldiglycidether, 1,0 bis 20,0 Gew.-%p-tert-Butylphenolglycidether, 1,0 bis 20,0 Gew.-% Polypropylenglykoldiglycidether, 5,0 bis 70 Gew.-% Füllstoff und 0,1 bis 5,0 Gew.-% Additive als Komponente A und als Komponente B 1,0 bis 29 Gew.-% Benzylalkohol, 1,0 bis 29,0 Gew.-% Isophorondiamin, 01, bis 5,0 Gew.-% 3,6-diazaoctamethyleldiamin, 01, bis 5,0 Gew.-% 4,4'-isopropylidenediphenol, 01, bis 5,0 Gew.-% 2-piperazi-1-ylethylamine, 0,1 bis 5,0 Gew.-% Polyaminoamid, 0,1 bis 5,0 Gew.-% p-tert-Butylphenol, 0,1 bis 10,0 Gew.-% Salicylsäure und 0,1 bis 5,0 Gew.-% Additive umfasst.

5. Gehäuse nach Anspruch 1, **dadurch gekennzeichnet, dass** das Abdichtmittel (KM2) für den Formschluß zwischen den Rahmen (23) der Paneele untereinander bzw. den Rahmen (23) und den Streben (15a-15g, 16a-16j, 17a-17j) des Tragrahmens (6) eine gummielastische Abdichtung ist, die in die Fugen (28, 29) eingelegt und durch zwischen den auf die benachbarten Rahmen (23) bzw. den Rahmen (23) und den Streben (15a-15g, 16a-16j, 17a-17j) ausgeübten Kraftschluss im Spannzustand abdichtend gehalten sind.

6. Gehäuse nach Anspruch 1, **dadurch gekennzeichnet, dass** der Kraftschluss zwischen den Rahmen (23) der Paneele untereinander bzw. den Rahmen (23) und den Streben (15a-15g, 16a-16j, 17a-17j) des Tragrahmens (6) durch Rast- oder Schraubmittel (27) ausgeübt ist.

7. Gehäuse nach Anspruch 1, **dadurch gekennzeichnet, dass** die Versiegelung (VS) für den gehäuseinnenseitigen Bereich der Fugen (28,29) und Deckschicht (19a) des Sandwichpaneels (18) aus einer 2-Komponenten-Epoxidharz-Beschichtung besteht, die ein Gemisch aus 1,0 bis 70 Gew.-% Bisphenol-A-(epichlorhydrin) mit einem mittleren Molekulargewicht <700, 1,0 bis 50 Gew.-% Bisphenol-F-(epichlorhydrin) mit einem mittleren Molekulargewicht <700, 0,1 bis 10,0 Gew.-% Epoxidharz (A/F) addukt mit Phenolharz, 1,0 bis 29,0 Gew.-% 6-hexane-dioldiglycidether, 1,0 bis 20,0 Gew.-%p-tert-Butylphenolglycidether, 1,0 bis 20,0 Gew.-% Polypropylenglykoldiglycidether, 5,0 bis 70 Gew.-% Füllstoff und 0,1 bis 5,0 Gew.-% Additive als Komponente A und als Komponente B 1,0 bis 29 Gew.-% Benzylalkohol, 1,0 bis 29,0 Gew.-% Isophorondiamin, 01, bis 5,0 Gew.-% 3,6-diazaoctamethyleldiamin, 01, bis 5,0 Gew.-% 4,4'-isopropylidenediphenol, 01, bis 5,0 Gew.-% 2-piperazi-1-ylethylamine, 0,1 bis 5,0 Gew.-% Polyaminoamid, 0,1 bis 5,0 Gew.-% p-tert-Butylphenol, 0,1 bis 10,0 Gew.-% Salicylsäure und 0,1 bis 5,0 Gew.-% Additive umfasst.

8. Gehäuse nach Anspruch 1, **dadurch gekennzeichnet, dass** der Rahmen (23) ein L-Profilkörper (22) ist, dessen zum Gehäuseinneren ausgerichteter kurzer Schenkel (22a) mit der inneren Deckschicht (20a) des Paneels (19) entlang seiner Quer- und Längsseite (LS, QS) verklebt und mittels durch die in Bohrungen (24) des Schenkels (22a) eingebrachten Befestigungsmittel (25) am jeweiligen Paneel (19) gehalten und dessen langer Schenkel (22b) mit der Stirnfläche (ST) des Paneels (19) durch eine Klebung verbunden ist, wobei der lange Schenkel (22b) gegenüber der äußeren Paneeloberfläche aufragend angeordnet ist und Bohrungen (26) für die zur Fuge (28,29) senkrecht liegende Rast- oder Schraubmittel (27) zum kraftschlüssigen Verbinden zweier aneinanderstoßender langer Schenkel (22b) benachbarter L-Profilkörper (22) aufweist.

9. Gehäuse nach Anspruch 1, **dadurch gekennzeichnet, dass** der Rahmen (23) aus einem Winkel-Profilkörper (48) mit gleichlangen Schenkeln (49,50) ist, dessen zum Gehäuseinneren ausgerichteter Schenkel (50) mit der inneren Deckschicht (20a) des Paneels (19) entlang seiner Quer- und Längsseite (LS, QS) verklebt und mittels durch die in Bohrungen (24) des Schenkels (49) eingebrachten Befestigungsmittel (25) am jeweiligen Paneel (19) gehalten ist und eine Länge (SL2) aufweist, die der Länge (SL1) des mit der Stirnfläche (ST) durch eine Klebung verbundenen Schenkels (49) entspricht, wobei der der Stirnseite (ST) zugeordnete Schenkel (49) gegenüber der äußeren Paneeloberfläche aufragend angeordnet ist und Bohrungen (26) für die zur Fuge (28,29) senkrecht liegende Rast- oder Schraubmittel (27) zum kraftschlüssigen Verbinden zweier aneinanderstoßender Schenkel (49) benachbarter Winkel-Profilkörper (48) aufweist.

10. Gehäuse nach Anspruch 1, **dadurch gekennzeichnet, dass** der Rahmen (23) aus einem U-Profilkörper (33) besteht, dessen zum Gehäuseinneren ausgerichteter Schenkel (33a) mit der inneren Deckschicht (20a) des Paneels (19) entlang seiner Quer- und Längsseite (LS, QS) verklebt und mittels durch in Bohrungen (24) des Schenkels (33a) eingebrachte Befestigungsmittel (25) am jeweiligen Paneel (19) gehalten und dessen Mittelsteg (37) mit den Stirnflächen (ST) der Paneele (19) durch die Klebung verbunden ist, wobei der Mittelsteg (37) gegenüber der äußeren Paneeloberfläche aufragend angeordnet und mit Bohrungen (26) für die senkrecht zur Fuge (28,29) liegende Rast- oder Schraubmittel (27) zum kraftschlüssigen Verbinden zweier aneinanderstoßender Mittelstege (37) der benachbarten U-Profile (33) versehen ist.

11. Gehäuse nach Anspruch 1, **dadurch gekennzeichnet, dass** der Rahmen (23) ein Doppel-T-Profil (34) ist, dessen zum Gehäuseinneren gelegener Schenkel (34a) und gehäuseaußenseitig liegender Schenkel (34b) jeweils mit den Deckschichten (20a bzw. 20b) zweier auf Stoß angeordneter Paneele (19) entlang ihrer Längs- und Querseiten (LS, QS) verklebt und mittels durch die in Bohrungen (24) der Schenkel (34a,34b) eingebrachte Befestigungsmittel (25) am jeweiligen Paneel (19) gehalten sind und dessen Mittelsteg (40) beiderseits mit den Stirnflächen (ST) der beiden Paneele (19) durch die Klebung verbunden ist.

12. Gehäuse nach Anspruch 1, **dadurch gekennzeichnet, dass** der Rahmen (23) aus einem Z-Profil (35) gebildet ist, dessen zum Gehäuseinneren gelegener Schenkel (38) mit der inneren Deckschicht (20a) des einen Paneels (19) und dessen gehäuseaußenseitig liegender Schenkel (39) mit der äußeren Deckschicht (20b) des anderen Paneels (19) entlang ihrer Längs- und Querseiten (LS, QS) verklebt und mittels durch die in Bohrungen (24) der Schenkel (38,39) eingebrachte Befestigungsmittel (25) am jeweiligen Paneel (19) gehalten sind und dessen Mittelsteg (40) beiderseits mit den Stirnflächen (ST) der beiden Paneele (19) durch die Klebung verbunden ist.

13. Gehäuse nach Anspruch 1, **dadurch gekennzeichnet, dass** der Rahmen (23) aus einem die Fugen (28,29) zweier auf Stoß angeordneter Paneele (19) gehäuseinnen- und -außenseitig übergreifender Blechstreifen (36) gebildet ist, die entlang ihrer Längs- und Querseiten (LS, QS) mit den Deckschichten (20a, 20b) der Paneele (19) verklebt und durch die in Bohrungen eingebrachte Befestigungsmittel (25) gehäuseinnen- und -außenseitig kraftschlüssig am Paneel (19) gehalten sind, und dass die Paneele (19) direkt stumpf aufeinanderstoßend durch die Klebung verbunden sind.

14. Gehäuse nach einem der Ansprüche 8 bis 13, **dadurch gekennzeichnet, dass** die Bohrungen (24) in den gehäuseinnen- und -außenseitig gelegenen Schenkeln (22a, 33a, 34a, 34b) und im Blechstreifen (36) für die Aufnahme der Befestigungsmittel (25) entlang der Quer- und Längsseite des Paneels (18) gleichmäßig beabstandet angeordnet sind.

15. Gehäuse nach einem der Ansprüche 8 bis 14 **dadurch gekennzeichnet, dass** die Rast- oder Schraubmittel (27) für den Kraftschluss der Fugen (28,29,30) entlang den Quer- und Längsseiten (QS, LS) der Paneele (19) gleichmäßig verteilt angeordnet sind.

16. Gehäuse nach einem der Ansprüche 8 bis 13 **dadurch gekennzeichnet, dass** die langen Schenkel (22b) des L-Profils (22), des Schenkels (50) des Winkel-Profilkörpers (48) oder der Mittelsteg (37) des U-Profils (33) eine Länge (L; SL1) aufweisen, die an die Abmessung der Streben (15a-15g, 16a-16i, 17a-17i) angepasst ist.

17. Gehäuse nach einem der Ansprüche 1 bis 15 **dadurch gekennzeichnet, dass** der Rahmen (23) aus Metall, vorzugsweise verzinktem Stahl oder Baustahl, oder aus Kunststoff besteht.

18. Leichtbauwand für das Instandsetzen eines mit aggressiven und abrasiven Medien wie Lösemittel und Feststoffpartikel beaufschlagten Gehäuses (1), das mit einer Oberflächenbehandlungsanlage durch Lüftungskanale verbunden ist, wobei das Gehäuse (1) einen aus vertikalen und horizontalen Streben (15a-15g, 16a-16j, 17a-17j) zusammengesetzten quaderartigen Tragrahmen (6) umfasst und die Seitenflächen und Deckfläche des Gehäuses durch Wände (7.1,7.2,7.3; 8.1,8.2,9.3; 9; 14.1,14.2,14.3) abgedeckt sind, **dadurch gekennzeichnet, dass** die Leichtbauwand (41) mindestens ein Polypropylen-Sandwichpaneel (19) mit glasfaserarmierten Deckschichten (20a, 20b) und einem wabenstrukturartigen Kern (21) umfasst, wobei das Polypropylen-Sandwichpaneel (19) von einem Rahmen (23) kassettenartig umschlossen ist, der durch Stoff- und Kraftschluss mit einem Klebmittel (KM1) und einem Befestigungsmittel (25) entlang seiner Längs- und Querseiten (LS,QS) flüssigkeits- und druckdicht mit dem Polypropylen-Sandwichpaneel (19) verbunden ist, und dass die Leichtbauwand (41) als ein Austauschelement (47) für mindestens eine Wand (7.1,7.2,7.3; 8.1,8.2,9.3; 9; 14.1,14.2,14.3) ausgebildet ist, wobei der Rahmen (23) aus einem Profilkörper (22,33) besteht, dessen innerer Schenkel (22a,33a) auf der dem Gehäuseinnenraum zugewandten Deckschicht (20a) aufliegt und sein anderer Schenkel (22b, 37,50) gegenüber der dem Gehäuseinnenraum abgewandten Deckschicht (20b) des Paneels (19) senkrecht in einem Maß aufragt, das eine flüssigkeits- und druckdichte Verbindung mit den Streben (15a-15g, 16a-16j, 17a-17j) oder dem benachbarten Wandabschnitt (42) bzw. den Wänden (7.1,7.2,7.3; 8.1,8.2,9.3; 9; 14.1,14.2,14.3) zulässt.

19. Leichtbauwand nach Anspruch 18, **dadurch gekennzeichnet, dass** die Leichtbauwand (41) aus mehreren Austauschelementen (47) flüssigkeits- und druckdicht zusammengefügt ist und die Austauschelemente (47) untereinander und die Streben (15a-15g, 16a-16j, 17a-17j) mit den Austauschelementen (47) vertikale und horizontale Fugen (46) bilden, die mit einem Klebmittel (KM2) auf Stoß verklebt oder durch ein Dichtmittel (KM2) abgedichtet und zusätzlich durch senkrecht zu den Fugen angeordnete kraftschlüssige Rast- oder Schraubmittel (27) gesichert sind, wobei die Fugen (46) gehäuseinnenseitig mit einer Versiegelung (VS) versehen sind.

20. Leichtbauwand nach Anspruch 18 oder 19, **dadurch gekennzeichnet, dass** das Austauschelement (47) aus mehreren Sandwichpaneelen (19) zusammengefügt ist, die an ihren Fügestellen vertikale und horizontale Fugen (28,29) bilden, die mittels einem 2-Komponenten-Epoxidharz-Klebstoff auf Stoß verklebt und zusätzlich durch senkrecht zu den Fugen angeordnete kraftschlüssige Rast- oder Schraubmittel gesichert sind, wobei die Fugen (28,29) gehäuseinnenseitig mit einer Versiegelung (VS) aus einer 2-Komponenten-Epoxydharz-Beschichtung versehen sind.

21. Leichtbauwand nach Anspruch 18, **dadurch gekennzeichnet, dass** das Austauschelement (47) für die Leichtbauwand (41) aus einem einzigen Sandwichpaneel (19) gebildet ist.

22. Leichtbauwand nach Anspruch 18, **dadurch gekennzeichnet, dass** der Profilkörper ein L-Profil (22) ist, dessen zum Gehäuseinneren ausgerichteter kurzer Schenkel (22a) entlang seiner Quer- und Längsseite (LS, QS) Bohrungen (24) für Befestigungsmittel (25) aufweist und dessen langer Schenkel (22b) mit Bohrungen (26) für die Rast- oder Schraubmittel (27) zum kraftschlüssigen Verbinden aneinanderstoßender langer Schenkel (22b) zweier auf Stoß angeordneter L-Profilbleche (22) versehen ist.

23. Leichtbauwand nach Anspruch 18, **dadurch gekennzeichnet, dass** der Profilkörper ein Winkel-Profil (48) mit gleichlangen Schenkeln (49,50) ist, dessen zum Gehäuseinneren ausgerichteter Schenkel (50) mit der inneren Deckschicht (20a) des Paneels (19) entlang seiner Quer- und Längsseite (LS, QS) verklebt und mittels durch die in Bohrungen (24) des Schenkels (49) eingebrachten Befestigungsmittel (25) am jeweiligen Paneel (19) gehalten ist und eine Länge (SL2) aufweist, die der Länge (SL1) des mit der Stirnfläche (ST) durch eine Klebung verbundenen Schenkels (49) entspricht, wobei der der Stirnseite (ST) zugeordnete Schenkel (49) gegenüber der äußeren Paneeloberfläche aufragend angeordnet ist und Bohrungen (26) für die zur Fuge (28,29) senkrecht liegende Rast- oder Schraubmittel (27) zum kraftschlüssigen Verbinden zweier aneinanderstoßender Schenkel (49) benachbarter Winkel-Profilkörper (48) aufweist.

24. Leichtbauwand nach Anspruch 18, **dadurch gekennzeichnet, dass** der Profilkörper aus einem U-Profil (33) besteht, dessen zum Gehäuseinneren ausgerichteter Schenkel (33a) entlang seiner Quer- und Längsseite (LS, QS) Bohrungen (26) für Befestigungsmittel (25) und dessen Mittelsteg (37) Bohrungen (26) für die Rast- oder Schraubmittel (27) zum kraftschlüssigen Verbinden zweier aneinanderstoßender Mittelstege (37) zweier auf Stoß angeordneter U-Profile (33) aufweist.

25. Leichtbauwand nach Anspruch 18 **dadurch gekennzeichnet, dass** die Bohrungen (24) im gehäuseinnenseitig gelegenen Schenkel (22a) des Profilkörpers für die Aufnahme der Befestigungsmittel (26) entlang der Quer- und Längsseite des Paneels (18) gleichmäßig beabstandet angeordnet sind.

26. Leichtbauwand nach Anspruch 18, **dadurch gekennzeichnet, dass** die Bohrungen (26) im Schenkel (22b) und Mittelsteg (37) für die Aufnahme der Rast- und Schraubmittel (27) entlang der Quer- und Längsseite des Paneels (18) gleichmäßig verteilt angeordnet sind.

27. Leichtbauwand nach Anspruch 18, **dadurch gekennzeichnet, dass** das Klebmittel (KM1) für den Stoffschluss zwischen Rahmen (23) und Paneel (19) elastisch zähfeste 1- oder 2-komponentige Epoxidharz- und/oder Polyurethan- und/oder Polyharnstoffformulierungen oder Gemische/Mischungen aus diesen Harzgruppen umfasst.

28. Leichtbauwand nach Anspruch 18, **dadurch gekennzeichnet, dass** Klebmittel (KM2) für die flüssigkeits- und druckdichte Verbindung zwischen den Rahmen (23) untereinander bzw. den Rahmen (23) und den Streben (15a-15g, 16a-16j, 17a-17j) des Tragrahmens (6) eine 2-Komponenten-Epoxidharz-Formulierung ist, die ein Gemisch aus 1,0 bis 70 Gew.-% Bisphenol-A-(epichlorhydrin) mit einem mittleren Molekulargewicht <700, 1,0 bis 50 Gew.-% Bisphenol-F-(epichlorhydrin) mit einem mittleren Molekulargewicht <700, 0,1 bis 10,0 Gew.-% Epoxidharz (A/F) addukt mit Phenolharz, 1,0 bis 29,0 Gew.-% 6-hexane-dioldiglycidether, 1,0 bis 20,0 Gew.-%p-tert-Butylphenolglycidether, 1,0 bis 20,0 Gew.-% Polypropylenglykoldiglycidether, 5,0 bis 70 Gew.-% Füllstoff und 0,1 bis 5,0 Gew.-% Additive als Komponente A und als Komponente B 1,0 bis 29 Gew.-% Benzylalkohol, 1,0 bis 29,0 Gew.-% Isophorondiamin, 0,1 bis 5,0 Gew.-% 3,6-diazaoctamethyleldiamin, 0,1 bis 5,0 Gew.-% 4,4'-isopropylidenediphenol, 0,1 bis 5,0 Gew.-% 2-piperazi-1-ylethylamine, 0,1 bis 5,0 Gew.-% Polyaminoamid, 0,1 bis 5,0 Gew.-% p-tert-Butylphenol, 0,1 bis 10,0 Gew.-% Salicylsäure und 0,1 bis 5,0 Gew.-% Additive umfasst.

29. Leichtbauwand nach Anspruch 18, **dadurch gekennzeichnet, dass** das Abdichtmittel (KM2) für den Formschluß zwischen die Rahmen (23) der Paneele (19) untereinander bzw. den Rahmen (23) und den Streben (15a-15g, 16a-16j, 17a-17j) des Tragrahmens (6) eine gummielastische Abdichtung ist, die in die Fugen (28, 29) eingelegt und durch zwischen den auf die benachbarten Rahmen (23) bzw. den Rahmen (23) und den Streben (15a-15g, 16a-16j, 17a-17j) ausgeübten Kraftschluss in den Fugen (28,29) abdichtend gehalten ist.

30. Leichtbauwand nach Anspruch 18, **dadurch gekennzeichnet, dass** der Kraftschluss zwischen den Rahmen (23) der Paneele untereinander bzw. den Rahmen (23) und den Streben (15a-15g, 16a-16j, 17a-17j) des Tragrahmens (6) durch Rast- oder Schraubmittel (27) ausgeübt ist.

31. Leichtbauwand nach Anspruch 18, **dadurch gekennzeichnet, dass** die Versiegelung (VS) für den gehäuseinnenseitigen Bereich der Fugen (46) und Deckschicht (19a) des Sandwichpaneels (19) aus einer 2-Komponenten-Epoxidharz-Beschichtung besteht, die ein Gemisch aus 1,0 bis 70 Gew.-% Bisphenol-A-(epichlorhydrin) mit einem mittleren Molekulargewicht <700, 1,0 bis 50 Gew.-% Bisphenol-F-(epichlorhydrin) mit einem mittleren Molekulargewicht <700, 0,1 bis 10,0 Gew.-% Epoxidharz (A/F)addukt mit Phenolharz, 1,0 bis 29,0 Gew.-% 6-hexane-dioldiglycidether, 1,0 bis 20,0 Gew.-%p-tert-Butylphenolglycidether, 1,0 bis 20,0 Gew.-% Polypropylenglykoldiglycidether, 5,0 bis 70 Gew.-% Füllstoff und 0,1 bis 5,0 Gew.-% Additive als Komponente A und als Komponente B 1,0 bis 29 Gew.-% Benzylalkohol, 1,0 bis 29,0 Gew.-% Isophorondiamin, 0,1 bis 5,0 Gew.-% 3,6-diazaoctamethyleldiamin, 0,1 bis 5,0 Gew.-% 4,4'-isopropylidenediphenol, 0,1 bis 5,0 Gew.-% 2-piperazi-1-ylethylamine, 0,1 bis 5,0 Gew.-% Polyaminoamid, 0,1 bis 5,0 Gew.-% p-tert-Butylphenol, 0,1 bis 10,0 Gew.-% Salicylsäure und 0,1 bis 5,0 Gew.-% Additive umfasst.

## Claims

1. A housing or chamber for accommodating filters, heat exchangers, humidifiers, evaporators, air-conditioners, fans and blower and suction devices for air streams from surface treatment installations, for example painting, drying, coating or electroplating installations, laden with aggressive and abrasive media such as solvents, having a cuboid supporting frame (6) composed of vertical and horizontal struts (15a-15g, 16a-16j, 17a-17j), the side faces of which frame are covered by walls (7.1, 7.2, 7.3; 8.1, 8.2, 8.3; 9, 10, 14.1, 14.2, 14.3), **characterised in that** the walls (7.1, 7.2, 7.3; 8.1, 8.2, 8.3; 9; 14.1, 14.2, 14.3) are formed of polypropylene sandwich panels (19) with glass fibre-reinforced cover layers (20a, 20b) and a honeycomb-type core (21), and **in that** each panel (19) is provided around its periphery with a frame (23) which on the inside of the housing is joined in liquid- and pressure-tight manner to the panel (19) along the longitudinal and transverse sides (LS, QS) thereof by bonding and force-locking using an adhesive (KM1) and a fastening means (25), and abutting frames (23) and/or frames (23) and struts (15a-15g, 16a-16j, 17a-17j) form joints (28, 29, 30) which are sealed in liquid- and pressure-tight manner by bonding or form- and force-locking using an adhesive or sealing agent (KM2) and are sealed in liquid-tight manner on the inside of the housing using a sealing layer (VS).

2. A housing according to claim 1, **characterised in that** the adhesive (KM1) for the bond between frame (23) and panel (19) comprises resiliently tough 1- or 2-component epoxy resin and/or polyurethane and/or polyurea formulations or mixtures/blends of these resin groups.

3. A housing according to claim 1, **characterised in that** the fastening means (26) for the force lock between frame (23) and panel (19) are blind rivets, which are arranged spaced from one another at regular intervals along the longitudinal and transverse sides (LS, QS) and are introduced perpendicularly into the panel (19) through bores (23, 26) in the frame (23).

4. A housing according to claim 1, **characterised in that** the adhesive (KM2) for the bond between the frames (23) of the panels and/or the frames (23) and the struts (15a-15g, 16a-16j, 17a-17j) of the supporting frame (6) is a 2-component epoxy resin formulation, which comprises a mixture of 1.0 to 70 wt.% bisphenol A-(epichlorohydrin) with an average molecular weight of <700, 1.0 to 50 wt.% bisphenol F-(epichlorohydrin) with an average molecular weight of <700, 0.1 to 10.0 wt.% epoxy resin (A/F) addition product with phenolic resin, 1.0 to 29.0 wt.% 6-hexanediol diglycidyl ether, 1.0 to 20.0 wt.% p-tert-butylphenol glycidyl ether, 1.0 to 20.0 wt.% polypropylene glycol diglycidyl ether, 5.0 to 70 wt.% filler and 0.1 to 5.0 wt.% additives as component A, and as component B 1.0 to 29 wt.% benzyl alcohol, 1.0 to 29.0 wt.% isophoronediamine, 0.1 to 5.0 wt.% 3,6-diazaoctamethylenediamine, 0.1 to 5.0 wt.% 4,4'-isopropylidenediphenol, 0.1 to 5.0 wt.% 2-piperazin-1-ylethylamine, 0.1 to 5.0 wt.% polyaminoamide, 0.1 to 5.0 wt.% p-tert-butylphenol, 0.1 to 10.0 wt.% salicylic acid and 0.1 to 5.0 wt.% additives.

5. A housing according to claim 1, **characterised in that** the sealing means (KM2) for the form lock between the frames (23) of the panels and/or the frames (23) and the struts (15a-15g, 16a-16j, 17a-17j) of the supporting frame (6) is a rubber-elastic seal, which is inserted into the joints (28, 29) and held in sealing manner in the stressed state by a force lock exerted between and on the adjacent frames (23) or the frames (23) and the struts (15a-15g, 16a-16j, 17a-17j).

6. A housing according to claim 1, **characterised in that** the force lock between the frames (23) of the panels and/or the frames (23) and the struts (15a-15g, 16a-16j, 17a-17j) of the supporting frame (6) is exerted by locking or screw means(27).

7. A housing according to claim 1, **characterised in that** the sealing (VS) for the region of the joints (28, 29) and cover layer (19a) of the sandwich panel (18) on the inside of the housing consists of a 2-component epoxy resin coating which comprises a mixture of 1.0 to 70 wt.% bisphenol A-(epichlorohydrin) with an average molecular weight of <700, 1.0 to 50 wt.% bisphenol F-(epichlorohydrin) with an average molecular weight of <700, 0.1 to 10.0 wt.% epoxy resin (A/F) addition product with phenolic resin, 1.0 to 29.0 wt.% 6-hexanediol diglycidyl ether, 1.0 to 20.0 wt.% p-tert-butylphenol glycidyl ether, 1.0 to 20.0 wt.% polypropylene glycol diglycidyl ether, 5.0 to 70 wt.% filler and 0.1 to 5.0 wt.% additives as component A, and as component B 1.0 to 29 wt.% benzyl alcohol, 1.0 to 29.0 wt.% isophoronediamine, 0.1 to 5.0 wt.% 3,6-diazaoctamethylenediamine, 0.1 to 5.0 wt.% 4,4'-isopropylidenediphenol, 0.1 to 5.0 wt.% 2-piperazin-1-ylethylamine, 0.1 to 5.0 wt.% polyaminoamide, 0.1 to 5.0 wt.% p-tert-butylphenol, 0.1 to 10.0 wt.% salicylic acid and 0.1 to 5.0 wt.% additives.

8. A housing according to claim 1, **characterised in that** the frame (23) is an L-profile member (22), the short leg (22a) of which, oriented towards the inside of the housing, is adhesively bonded to the inner cover layer (20a) of the panel (19) along the transverse and longitudinal sides (LS, QS) thereof and held on the respective panel (19) by means of the fastening means (25) introduced into bores (24) in the leg (22a) and the long leg (22b) of which is joined to the end face (ST) of the panel (19) by an adhesive bond, wherein the long leg (22b) is arranged to protrude relative to the outer panel surface and has bores (26) for the locking or screw means (27) situated perpendicular to the joint (28, 29) for force-locking joining of two abutting long legs (22b) of adjacent L-profile members (22).

9. A housing according to claim 1, **characterised in that** the frame (23) consists of an angled profile member (48) with legs (49, 50) of equal length, the leg (50) of which oriented towards the inside of the housing is adhesively bonded to the inner cover layer (20a) of the panel (19) along the transverse and longitudinal sides (LS, QS) thereof and is held on the respective panel (19) by means of the fastening means (25) introduced into bores (24) in the leg (49) and has a length (SL2) which corresponds to the length (SL1) of the leg (49) joined to the end face (ST) by an adhesive bond, wherein the leg (49) associated with the end face (ST) is arranged to protrude relative to the outer panel surface and has bores (26) for the locking or screw means (27) situated perpendicular to the joint (28, 29) for force-locking joining of two abutting legs (49) of adjacent angled profile members (48).

10. A housing according to claim 1, **characterised in that** the frame (23) consists of a U-profile member (33), the leg (33a) of which oriented towards the inside of the housing is adhesively bonded to the inner cover layer (20a) of the panel (19) along the transverse and longitudinal sides (LS, QS) thereof and held on the respective panel (19) by means of fastening means (25) introduced into bores (24) in the leg (33a) and the central web (37) of which is joined to the end faces (ST) of the panels (19) by the adhesive bond, wherein the central web (37) is arranged to protrude relative to the outer panel surface and is provided with bores (26) for the locking or screw means (27), situated perpendicular to the joint (28, 29), for force-locking joining of two abutting central webs (37) of the adjacent U-profiles (33).

11. A housing according to claim 1, **characterised in that** the frame (23) is a double-T profile (34), the leg (34a) of which placed towards the inside of the housing and the leg (34b) of which placed towards the outside of the housing are in each case adhesively bonded to the cover layers (20a and 20b respectively) of two abuttingly arranged panels (19) along the longitudinal and transverse sides (LS, QS) thereof and are held on the respective panel (19) by means of the fastening means (25) introduced into bores (24) in the legs (34a, 34b) and the central web (40) of which is joined on both sides to the end faces (ST) of the two panels (19) by the adhesive bond.

12. A housing according to claim 1, **characterised in that** the frame (23) is formed of a Z profile (35), the leg (38) of which placed towards the inside of the housing is adhesively bonded to the inner cover layer (20a) of the one panel (19) and the leg (39) of which lying on the outside of the housing is adhesively bonded to the outer cover layer (20b) of the other panel (19) along the longitudinal and transverse sides (LS, QS) thereof, the two legs being held on the respective panel (19) by means of the fastening means (25) introduced into bores (24) in the legs (38, 39), and the central web (40) of which is joined on both sides to the end faces (ST) of the two panels (19) by the adhesive bond

13. A housing according to claim 1, **characterised in that** the frame (23) is formed of sheet metal strips (36) engaging on the inside and outside of the housing over the joints (28, 29) of two panels (19) arranged abutting, which strips are adhesively bonded to the cover layers (20a, 20b) of the panels (19) along the longitudinal and transverse sides (LS, QS) thereof and are held force-lockingly on the panel (19) on the inside and outside of the housing by the fastening means (25) introduced into bores, and **in that** the panels (19) are joined abutting one another in butt-jointed manner by the adhesive bond.

14. A housing according to one of claims 8 to 13, **characterised in that** the bores (24) for receiving the fastening means (25) in the legs (22a, 33a, 34a, 34b) placed on the inside and outside of the housing and in the sheet metal strip (36) are arranged uniformly spaced along the transverse and longitudinal sides of the panel (18).

15. A housing according to one of claims 8 to 14, **characterised in that** the locking or screw means (27) for force-locking the joints (28, 29, 30) are arranged uniformly distributed along the transverse and longitudinal sides (QS, LS) of the panels (19).

16. A housing according to one of claims 8 to 13, **characterised in that** the long legs (22b) of the L profile (22), the leg (50) of the angled profile member (48) or the central web (37) of the U profile (33) have a length (L; SL1) which is adapted to the size of the struts (15a-15g, 16a-16i, 17a-17i).

17. A housing according to one of claims 1 to 15, **characterised in that** the frame (23) consists of metal, preferably galvanized steel or structural steel, or of plastics.

18. A lightweight wall for repairing a housing (1) exposed to aggressive and abrasive media such as solvents and solid particles and connected to a surface treatment system by ventilation ducts, the housing (1) comprising a cuboid supporting frame (6) composed of vertical and horizontal struts (15a-15g, 16a-16j, 17a-17j) and the side faces and top face of the housing being covered by walls (7.1, 7.2, 7.3; 8.1, 8.2, 9.3; 9; 14.1, 14.2, 14.3), **characterised in that** the lightweight wall (41) comprises at least one polypropylene sandwich panel (19) with glass fibre-reinforced cover layers (20a, 20b) and a honeycomb-type core (21), wherein the polypropylene sandwich panel (19) is enclosed in the manner of a case by a frame (23) which is joined by bonding and force-locking with an adhesive (KM1) and a fastening means (25) along the longitudinal and transverse sides (LS,QS) thereof in liquid- and pressure-tight manner to the polypropylene sandwich panel (19), and **in that** the lightweight wall (41) takes the form of a replacement element (47) for at least one wall (7.1, 7.2, 7.3; 8.1, 8.2, 9.3; 9; 14.1, 14.2, 14.3), wherein the frame (23) consists of a profile member (22, 33), the inner leg (22a, 33a) of which rests on the cover layer (20a) facing the inside of the housing and the other leg (22b, 37, 50) of which protrudes perpendicularly relative to the cover layer (20b), remote from the inside of the housing, of the panel (19) by an amount which allows liquid- and pressure-tight joining with the struts (15a-15g, 16a-16j, 17a-17j) or the adjacent wall portion (42) and/or the walls (7.1, 7.2, 7.3; 8.1, 8.2, 9.3; 9; 14.1, 14.2, 14.3).

19. A lightweight wall according to claim 18, **characterised in that** the lightweight wall (41) is assembled in liquid- and pressure-tight manner from a plurality of replacement elements (47), and the replacement elements (47) with one another and the struts (15a-15g, 16a-16j, 17a-17j) with the replacement elements (47) form vertical and horizontal joints (46) which are adhesively butt-bonded with an adhesive (KM2) or sealed by a sealant (KM2) and are additionally secured by force-locking locking or screw means (27) arranged perpendicular to the joints, wherein the joints (46) are provided with sealing (VS) on the inside of the housing.

20. A lightweight wall according to claim 18 or 19, **characterised in that** the replacement element (47) is assembled from a plurality of sandwich panels (19), which at their joining points form vertical and horizontal joints (28, 29) which are adhesively butt-bonded by means of a 2-component epoxy resin and additionally are secured by locking or screw means arranged perpendicular to the joints, wherein the joints (28, 29) are provided on the inside of the housing with sealing (VS) of a 2-component epoxy resin coating.

21. A lightweight wall according to claim 18, **characterised in that** the replacement element (47) for the lightweight wall (41) is formed of a single sandwich panel (19).

22. A lightweight wall according to claim 18, **characterised in that** the profile member is an L profile (22), the short leg(22a) of which oriented towards the inside of the housing has bores (24) for fastening means (25) along the transverse and longitudinal sides (LS, QS) thereof and the long leg (22b) of which is provided with bores (26) for the locking of screw means (27) for force-locking joining of abutting long legs (22b) of two abutting L-profile sheets (22).

23. A lightweight wall according to claim 18, **characterised in that** the profile member is an angled profile (48) with legs (49, 50) of equal length, the leg (50) of which oriented towards the inside of the housing is adhesively bonded to the inner cover layer (20a) of the panel (19) along the transverse and longitudinal sides (LS, QS) thereof and is held on the respective panel (19) by means of the fastening means (25) introduced into bores (24) in the leg (49) and has a length (SL2) which corresponds to the length (SL1) of the leg (49) joined to the end face (ST) by an adhesive bond, wherein the leg (49) associated with the end face (ST) is arranged to protrude relative to the outer panel surface and has bores (26) for the locking or screw means (27) situated perpendicular to the joint (28, 29) for force-locking joining of two abutting legs (49) of adjacent angled profile members (48).

24. A lightweight wall according to claim 18, **characterised in that** the profile member consists of a U profile (33), the leg (33a) of which oriented towards the inside of the housing has bores (26) for fastening means (25) along the transverse and longitudinal sides (LS, QS) thereof and the central web (37) of which has bores (26) for the locking or screw means (27) for force-locking joining of two abutting central webs (37) of two abutting U profiles (33).

25. A lightweight wall according to claim 18, **characterised in that** the bores (24) for receiving the fastening means (26) in the leg (22a) of the profile member placed on the inside of the housing are arranged uniformly spaced along the transverse and longitudinal sides of the panel (18).

26. A lightweight wall according to claim 18, **characterised in that** the bores (26) for receiving the locking and screw means (27) in the leg (22b) and central web (37) are arranged uniformly distributed along the transverse and longitudinal sides of the panel (18).

27. A lightweight wall according to claim 18, **characterised in that** the adhesive (KM1) for the bond between frame (23) and panel (19) comprises resiliently tough 1- or 2-component epoxy resin and/or polyurethane and/or polyurea formulations or mixtures/blends of these resin groups.

28. A lightweight wall according to claim 18, **characterised in that** adhesive (KM2) for the liquid- and pressure-tight join between the frames (23) and/or the frames (23) and the struts (15a-15g, 16a-16j, 17a-17j) of the mounting frame (6) is a 2-component epoxy resin formulation which comprises a mixture of 1.0 to 70 wt.% bisphenol A-(epichlorohydrin) with an average molecular weight of <700, 1.0 to 50 wt.% bisphenol F-(epichlorohydrin) with an average molecular weight of <700, 0.1 to 10.0 wt.% epoxy resin (A/F) addition product with phenolic resin, 1.0 to 29.0 wt.% 6-hexanediol diglycidyl ether, 1.0 to 20.0 wt.% p-tert-butylphenol glycidyl ether, 1.0 to 20.0 wt.% polypropylene glycol diglycidyl ether, 5.0 to 70 wt.% filler and 0.1 to 5.0 wt.% additives as component A, and as component B 1.0 to 29 wt.% benzyl alcohol, 1.0 to 29.0 wt.% isophoronediamine, 0.1 to 5.0 wt.% 3,6-diazaoctamethylenediamine, 0.1 to 5.0 wt.% 4,4'-isopropylidenediphenol, 0.1 to 5.0 wt.% 2-piperazin-1-ylethylamine, 0.1 to 5.0 wt.% polyaminoamide, 0.1 to 5.0 wt.% p-tert-butylphenol, 0.1 to 10.0 wt.% salicylic acid and 0.1 to 5.0 wt.% additives.

29. A housing according to claim 18, **characterised in that** the sealing means (KM2) for the form lock between the frames (23) of the panels (19) and/or the frames (23) and the struts (15a-15g, 16a-16j, 17a-17j) of the supporting frame (6) is a rubber-elastic seal, which is inserted into the joints (28, 29) and held in sealing manner in the joints (28, 29) by a force lock exerted between and on the adjacent frames (23) or the frames (23) and the struts (15a-15g, 16a-16j, 17a-17j).

30. A lightweight wall according to claim 18, **characterised in that** the force lock between the frames (23) of the panels and/or the frames (23) and the struts (15a-15g, 16a-16j, 17a-17j) of the supporting frame (6) is exerted by locking or screw means (27).

31. A lightweight wall according to claim 18, **characterised in that** the sealing (VS) for the region of the joints (46) and cover layer (19a) of the sandwich panel (19) on the inside of the housing consists of a 2-component epoxy resin coating which comprises a mixture of 1.0 to 70 wt.% bisphenol A-(epichlorohydrin) with an average molecular weight of <700, 1.0 to 50 wt.% bisphenol F-(epichlorohydrin) with an average molecular weight of <700, 0.1 to 10.0 wt.% epoxy resin (A/F) addition product with phenolic resin, 1.0 to 29.0 wt.% 6-hexanediol diglycidyl ether, 1.0 to 20.0 wt.% p-tert-butylphenol glycidyl ether, 1.0 to 20.0 wt.% polypropylene glycol diglycidyl ether, 5.0 to 70 wt.% filler and 0.1 to 5.0 wt.% additives as component A, and as component B 1.0 to 29 wt.% benzyl alcohol, 1.0 to 29.0 wt.% isophoronediamine, 0.1 to 5.0 wt.% 3,6-diazaoctamethylenediamine, 0.1 to 5.0 wt.% 4,4'-isopropylidenediphenol, 0.1 to 5.0 wt.% 2-piperazin-1-ylethylamine, 0.1 to 5.0 wt.% polyaminoamide, 0.1 to 5.0 wt.% p-tert-butylphenol, 0.1 to 10.0 wt.% salicylic acid and 0.1 to 5.0 wt.% additives.

## Revendications

1. Boîtier, respectivement chambre pour la réception de filtres, d'échangeurs de chaleur, d'humidificateurs, d'évaporateurs, d'appareils de conditionnement de l'air, de ventilateurs, de dispositifs de ventilation et d'aspiration pour des flux d'air chargés avec des milieux agressifs et abrasifs tels que des solvants, provenant d'installations de traitement de surfaces, par exemple des installations de laquage, de séchage, d'enduction ou de galvanisation, comprenant un cadre de support (6) de forme parallélépipédique composé de traverses verticales et horizontales (15a-15g, 16a-16j, 17a-17j), dont les faces latérales sont recouvertes par des parois (7.1, 7.2, 7.3 ; 8.1, 8.2, 8.3 ; 9, 10, 14.1, 14.2, 14.3), **caractérisé en ce que** les parois (7.1, 7.2, 7.3 ; 8.1, 8.2, 8.3 ; 9 ; 14.1, 14.2, 14.3) sont formées à partir de panneaux en sandwich (19) à base de polypropylène comprenant des couches de recouvrement (20a, 20b) renforcées avec des fibres de verre et une partie centrale (21) dont la structure est en forme de nid d'abeilles, et **en ce que** chaque panneau (19) est muni, sur sa périphérie, d'un encadrement (23) qui est relié d'une manière étanche aux liquides et à la pression, du côté interne du boîtier, au panneau (19) le long du côté longitudinal et du côté transversal (LS, QS) de ce dernier via une liaison par adhérence et par friction avec un adhésif (KM1) et un agent de fixation (25), et des encadrements (23), respectivement des encadrements (23) et des traverses (15a-15g, 16a-16j, 17a-17j) venant buter les uns contre les autres forment des joints (28, 29, 30) qui sont rendus étanches vis-à-vis des liquides et de la pression via une liaison par adhérence ou par complémentarité de forme et via une liaison par friction avec un adhésif ou un agent d'étanchéité (KM2) et qui sont scellés d'une manière étanche aux liquides du côté interne du boîtier avec un agent de scellement (VS).

2. Boîtier selon la revendication 1, **caractérisé en ce que** l'adhésif (KM1) pour la liaison par adhérence entre l'encadrement (23) et le panneau (19) comprend des formulations manifestant une haute résistance de type élastique à base d'une résine époxyde du type à 1 ou 2 composants et/ou de polyuréthane et/ou de polyurée ou des compositions/mélanges constitués par ces groupes de résines.

3. Boîtier selon la revendication 1, **caractérisé en ce que** les moyens de fixation (26) pour la liaison par friction entre l'encadrement (23) et le panneau (19) représentent des rivets borgnes qui sont disposés en position réciproquement équidistante le long des côtés longitudinaux et des côtés transversaux (LS, QS) et qui sont insérés perpendiculairement dans le panneau (19) à travers des alésages (23, 26) prévus dans l'encadrement (23).

4. Boîtier selon la revendication 1, **caractérisé en ce que** l'adhésif (KM2) pour la liaison par adhérence entre les encadrements (23) des panneaux les uns par rapport aux autres, respectivement entre l'encadrement (23) et les traverses (15a-15g, 16a-16j, 17a-17j) du cadre de support (6) représente une formulation de résine époxyde du type à 2 composants, qui comprend un mélange de 1,0 à 70 % en poids de bisphénol A-(épichlorhydrine) possédant un poids moléculaire moyen inférieur à 700, de 1,0 à 50 % en poids de bisphénol F-(épichlorhydrine) possédant un poids moléculaire moyen inférieur à 700, de 0,1 à 10,0 % en poids d'adduit de résine époxyde (A/F) avec une résine phénolique, de 1,0 à 29,0 % en poids d'éther diglycidique de 6-hexane-diol, de 1,0 à 20,0 % en poids d'éther glycidique de p-tert-butylphénol, de 1,0 à 20,0 % en poids d'éther diglycidique de polypropylèneglycol, de 5,0 à 70 % en poids d'une matière de charge et de 0,1 à 5,0 % d'additifs, à titre de composant A, et à titre de composant B, de 1,0 à 29 % en poids d'alcool benzylique, de 1,0 à 29,0 % en poids d'isophoronediamine, de 0,1 à 5,0 % en poids de 3,6-diazaoctaméthylènediamine, de 0,1 à 5,0 % en poids du 4,4'-isopropylidènediphénol, de 0,1 à 5,0 % en poids de 2-pipérazin-1-yléthylamine, de 0,1 à 5,0 % en poids de polyaminoamide, de 0,1 à 5,0 % en poids de p-tert-butylphénol, de 0,1 à 10,0 % en poids d'acide salicylique et de 0,1 à 5,0 % en poids d'additifs.

5. Boîtier selon la revendication 1, **caractérisé en ce que** l'agent d'étanchéité (KM2) pour la liaison par complémentarité de forme entre les encadrements (23) des panneaux les uns par rapport aux autres, respectivement entre l'encadrement (23) et les traverses (15a-15g, 16a-16j, 17a-17j) du cadre de support (6) représente un joint d'étanchéité possédant l'élasticité de caoutchouc qui est inséré dans les joints (28, 29) et est maintenu en étanchéité à l'état serré via la liaison par friction qui s'exerce sur les encadrements voisins (23), respectivement sur l'encadrement (23) et les traverses (15a-15g, 16a-16j, 17a-17j).

6. Boîtier selon la revendication 1, **caractérisé en ce que** la liaison par friction entre les encadrements (23) des panneaux les uns par rapport aux autres, respectivement entre l'encadrement (23) et les traverses (15a-15g, 16a-16j, 17a-17j) du cadre de support (6) est mise en oeuvre via des moyens d'encliquetage ou de vissage (27).

7. Boîtier selon la revendication 1, **caractérisé en ce que** le scellement (VS) pour la zone des joints (28, 29) située du côté interne du boîtier et pour la couche de recouvrement (19a) du panneau en sandwich (18) est constitué par une enduction à base d'une résine époxyde du type à 2 composants, qui comprend un mélange de 1,0 à 70 % en poids de bisphénol A-(épichlorhydrine) possédant un poids moléculaire moyen inférieur à 700, de 1,0 à 50 % en poids de bisphénol F-(épichlorhydrine) possédant un poids moléculaire moyen inférieur à 700, de 0,1 à 10,0 % en poids d'adduit de résine époxyde (A/F) avec une résine phénolique, de 1,0 à 29,0 % en poids d'éther diglycidique de 6-hexane-diol, de 1,0 à 20,0 % en poids d'éther glycidique de p-tert-butylphénol, de 1,0 à 20,0 % en poids d'éther diglycidique de polypropylèneglycol, de 5,0 à 70 % en poids d'une matière de charge et de 0,1 à 5,0 % d'additifs, à titre de composant A, et à titre de composant B, de 1,0 à 29 % en poids d'alcool benzylique, de 1,0 à 29,0 % en poids d'isophoronediamine, de 0,1 à 5,0 % en poids de 3,6-diazaoctaméthylènediamine, de 0,1 à 5,0 % en poids du 4,4'-isopropylidènediphénol, de 0,1 à 5,0 % en poids de 2-pipérazin-1-yléthylamine, de 0,1 à 5,0 % en poids de polyaminoamide, de 0,1 à 5,0 % en poids de p-tert-butylphénol, de 0,1 à 10,0 % en poids d'acide salicylique et de 0,1 à 5,0 % en poids d'additifs.

8. Boîtier selon la revendication 1, **caractérisé en ce que** l'encadrement (23) représente un corps profilé en L (22) dont la petite branche (22a) orientée en direction de l'intérieur du boîtier est collée à la couche de recouvrement interne (20a) du panneau (19) le long du côté transversal et du côté longitudinal (LS, QS) de ce dernier et est maintenue contre le panneau respectif (19) via les moyens de fixation (25) insérés dans des alésages (24) de la branche (22a), et dont la grande branche (22b) est reliée à la face frontale (ST) du panneau (19) par collage ; dans lequel la grande branche (22b) est disposée de manière à faire saillie par rapport à la surface externe du panneau et présente des alésages (26) pour les moyens d'encliquetage ou de vissage (27) disposés perpendiculairement aux joints (28, 29) pour la liaison par friction de deux grandes branches disposées bout à bout (22b) de corps profilés voisins en L (22).

9. Boîtier selon la revendication 1, **caractérisé en ce que** l'encadrement (23) représente un corps profilé angulaire (48) comprenant des branches de longueur identique (49, 50) dont la branche (50) orientée vers l'intérieur du boîtier est collée à la couche de recouvrement interne (20a) du panneau (19) le long du côté transversal et du côté longitudinal (LS, QS) de ce dernier et est maintenue contre le panneau respectif (19) via les moyens de fixation (25) insérés dans des alésages (24) de la branche (49) et présente une longueur (SL2) qui correspond à la longueur (SL1) de la branche (49) reliée par collage à la face frontale (ST) ; dans lequel la branche (49) attribuée au côté frontal (ST) est disposée de manière à faire saillie par rapport à la surface externe du panneau et présente des alésages (26) pour les moyens d'encliquetage ou de vissage (27) disposés perpendiculairement aux joints (28, 29) pour la liaison par friction de deux branches disposées bout à bout (49) de corps profilés angulaires voisins (48).

10. Boîtier selon la revendication 1, **caractérisé en ce que** l'encadrement (23) est constitué d'un corps profilé en U (33) dont la branche (33a) orientée vers l'intérieur du boîtier est collée à la couche de recouvrement interne (20a) du panneau (19) le long du côté transversal et du côté longitudinal (LS, QS) de ce dernier et est maintenue contre le panneau respectif (19) via des moyens de fixation (25) insérés dans les alésages (24) de la branche (33a) et dont la traverse médiane (37) est reliée par collage aux faces frontales (ST) des panneaux (19) ; dans lequel la traverse médiane (37) est disposée de manière à faire saillie par rapport à la surface externe du panneau et est munie d'alésages (26) pour les moyens d'encliquetage ou de vissage (27) disposés perpendiculairement aux joints (28, 29) pour la liaison par friction de deux traverses médianes disposées bout à bout (37) des profilés en U voisins (33).

11. Boîtier selon la revendication 1, **caractérisé en ce que** l'encadrement (23) représente un double profilé en T (34) dont la branche (34a) disposée en direction de l'intérieur du boîtier et la branche (34b) disposée du côté externe du boîtier sont collées respectivement aux couches de recouvrement (20a, respectivement 20b) de deux panneaux (19) disposés bout à bout le long des côtés transversaux et des côtés longitudinaux (LS, QS) de ces derniers et sont maintenues contre le panneau respectif (19) via des moyens de fixation (25) insérés dans des alésages (24) des branches (34a, 34b) et dont la traverse médiane (40) est reliée des deux côtés par collage aux faces frontales (ST) des deux panneaux (19).

12. Boîtier selon la revendication 1, **caractérisé en ce que** l'encadrement (23) est formé à partir d'un profilé en Z (35) dont la branche (38) disposée en direction de l'intérieur du boîtier est collée à la couche de recouvrement interne (20a) d'un des deux panneaux (19) et dont la branche (39) disposée du côté externe du boîtier est collée à la couche de recouvrement externe (20b) de l'autre panneau (19) le long des côtés transversaux et des côtés longitudinaux (LS, QS) de ces derniers et sont maintenues contre le panneau respectif (19) via des moyens de fixation (25) insérés dans des alésages (24) des branches (38, 39) et dont la traverse médiane (40) est reliée des deux côtés par collage aux faces frontales (ST) des deux panneaux (19).

13. Boîtier selon la revendication 1, **caractérisé en ce que** l'encadrement (23) est formé à partir d'une bande de tôle (36) venant se superposer, du côté interne et du côté externe du boîtier, aux joints (28, 29) de deux panneaux (19) disposés bout à bout, qui est collée aux couches de recouvrement (20a, 20b) des panneaux (19) le long des côtés longitudinaux et des côtés transversaux (LS, QS) de ces derniers et qui est maintenue contre le panneau (19) via une liaison par friction du côté interne et du côté externe du boîtier, grâce aux moyens de fixation (25) insérés dans des alésages ; et **en ce que** les panneaux (19) sont reliés par collage en venant se disposer directement bout à bout les uns par-dessus les autres.

14. Boîtier selon l'une quelconque des revendications 8 à 13, **caractérisé en ce que** les alésages (24) sont disposés avec un écartement réciproque équidistant dans les branches (22a, 33a, 34a, 34b) disposées du côté interne et du côté externe du boîtier et dans la bande de tôle (36) pour la réception des moyens de fixation (25) le long du côté transversal et du côté longitudinal du panneau (18).

15. Boîtier selon l'une quelconque des revendications 8 à 14, **caractérisé en ce que** les moyens d'encliquetage ou de vissage (27) pour la liaison par friction des joints (28, 29, 30) sont disposés en étant répartis de manière uniforme le long des côtés transversaux et des côtés longitudinaux (QS, LS) des panneaux (19).

16. Boîtier selon l'une quelconque des revendications 8 à 13, **caractérisé en ce que** les grandes branches (22b) du profilé en L (22), la branche (50) du corps profilé angulaire (48) ou la traverse médiane (37) du profilé en U (33) présente(nt) une longueur (L ; SL1) qui correspond à la dimension des traverses (15a-15g, 16a-16i, 17a-17i).

17. Boîtier selon l'une quelconque des revendications 1 à 15, **caractérisé en ce que** l'encadrement (23) est constitué de métal, de préférence d'acier galvanisé ou d'acier de construction, ou d'une matière synthétique.

18. Paroi de construction légère pour la remise en état d'un boîtier (1) sollicité avec des milieux agressifs et abrasifs tels que des solvants et des particules de substances solides, qui est relié à une installation de traitement de surfaces via des canaux d'aération ; dans laquelle le boîtier (1) comprend un cadre de support (6) de forme parallélépipédique composé de traverses verticales et horizontales (15a-15g, 16a-16j, 17a-17j), et les faces latérales ainsi que la face de recouvrement du boîtier sont recouvertes par des parois (7.1, 7.2, 7.3 ; 8.1, 8.2, 9.3 ; 9 ; 14.1, 14.2, 14.3), **caractérisée en ce que** la paroi de construction légère (41) comprend au moins un panneau en sandwich (19) à base de polypropylène comprenant des couches de recouvrement (20a, 20b) renforcées avec des fibres de verre et une partie centrale (21) dont la structure est en forme de nid d'abeilles ; dans laquelle le panneau en sandwich (19) à base de polypropylène est entouré sous la forme d'une cassette par un encadrement (23) qui est relié au panneau en sandwich (19) à base de polypropylène d'une manière étanche aux liquides et étanche à la pression via une liaison par adhérence et une liaison par friction avec un adhésif (KM1) et avec un agent de fixation (25) le long de ses côtés longitudinaux et de ses côtés transversaux (LS, QS) ; et **en ce que** la paroi de construction légère (41) est réalisée sous la forme d'un élément de remplacement (47) pour au moins une paroi (7.1, 7.2, 7.3 ; 8.1, 8.2, 9.3 ; 9 ; 14.1, 14.2, 14.3) ; dans laquelle l'encadrement (23) est constitué par un corps profilé (22, 33) dont la branche interne (22a, 33a) vient s'appuyer sur la couche de recouvrement (20a) tournée vers l'espace interne du boîtier, et son autre branche (22b, 37, 50) fait saillie perpendiculairement par rapport à la couche de recouvrement (20b) du panneau (19), qui se détourne de l'espace interne du boîtier, dans une mesure telle qu'elle permet d'obtenir une liaison étanche aux liquides et étanche à la pression avec les traverses (15a-15g, 16a-16j, 17a-17j) ou avec le tronçon de paroi voisin (42), respectivement avec les parois (7.1, 7.2, 7.3 ; 8.1, 8.2, 9.3 ; 9 ; 14.1, 14.2, 14.3).

19. Paroi de construction légère selon la revendication 18, **caractérisée en ce que** la paroi de construction légère (41) est assemblée d'une manière étanche aux liquides et étanche à la pression à partir de plusieurs éléments de remplacement (47), et les éléments de remplacement (47) les uns avec les autres et les traverses (15a-15g, 16a-16j, 17a-17j) avec les éléments de remplacement (47) forment des joints verticaux et horizontaux (46) qui sont collés bout à bout avec un adhésif (KM2) ou sont rendus étanches via un agent d'étanchéité (KM2), et sont en outre fixés par des moyens d'encliquetage ou de vissage (27) via une liaison par friction, disposés perpendiculairement aux joints ; dans laquelle les joints (46) sont munis, du côté interne du boîtier, d'un scellement (VS).

20. Paroi de construction légère selon la revendication 18 ou 19, **caractérisée en ce que** l'élément de remplacement (47) est assemblé à partir de plusieurs panneaux en sandwich (19) qui, à leurs endroits de jonction, forment des joints verticaux et horizontaux (28, 29) qui sont collés bout à bout au moyen d'un adhésif à base de résine époxyde du type à 2 composants et qui sont en outre fixés par des moyens d'encliquetage ou de vissage via une liaison par friction, disposés perpendiculairement aux joints ; dans laquelle les joints (28, 29) sont munis, du côté interne du boîtier, d'un scellement (VS) constitué d'une enduction à base de résine époxyde du type à 2 composants.

21. Paroi de construction légère selon la revendication 18, **caractérisée en ce que** l'élément de remplacement (47) l'élément de remplacement (47) pour la paroi de construction légère (41) est formé à partir d'un panneau en sandwich unique (19).

22. Paroi de construction légère selon la revendication 18, **caractérisée en ce que** le corps profilé représente un profilé en L (22) dont la petite branche (22a) orientée en direction de l'intérieur du boîtier présente, le long de son côté transversal et de son côté longitudinal (LS, QS), des alésages (24) pour des moyens de fixation (25) et dont la grande branche (22b) est munie d'alésages (26) pour les moyens d'encliquetage ou de vissage (27) destinés à une liaison par friction des grandes branches (22) disposées bout à bout de deux tôles profilées en L disposées bout à bout.

23. Paroi de construction légère selon la revendication 18, **caractérisée en ce que** le corps profilé représente un profilé angulaire (48) muni de branches d'égale longueur (49, 50), dont la branche (50) orientée en direction de l'intérieur du boîtier est collée à la couche de recouvrement interne (20a) du panneau (19) le long du côté transversal et du côté longitudinal (LS, QS) de ce dernier et est maintenue contre le panneau respectif (19) via les moyens de fixation (25) insérés dans des alésages (24) de la branche (49) et présente une longueur (SL2) qui correspond à la longueur (SL1) de la branche (49) reliée par collage à la face frontale (ST) ; dans laquelle la branche (49) attribuée au côté frontal (ST) est disposée de manière à faire saillie par rapport à la surface externe du panneau et présente des alésages (26) pour les moyens d'encliquetage ou de vissage (27) disposés perpendiculairement aux joints (28, 29) pour la liaison par friction de deux branches disposées bout à bout (49) de corps profilés angulaires voisins (48).

24. Paroi de construction légère selon la revendication 18, **caractérisée en ce que** le corps profilé est constitué d'un profilé en U (33) dont la branche (33a) orientée en direction de l'intérieur du boîtier présente, le long de son côté transversal et de son côté longitudinal (LS, QS), des alésages (26) pour des moyens de fixation (25) et dont la traverse médiane (37) présente des alésages (26) pour les moyens d'encliquetage ou de vissage (27) destinés à une liaison par friction de deux traverses médianes (37) disposées bout à bout de deux profilés en U (33) disposés bout à bout.

25. Paroi de construction légère selon la revendication 18, **caractérisée en ce que** des alésages (24) dans la branche (22) du corps profilé, située du côté interne du boîtier, sont disposés avec un écartement réciproque équidistant pour la réception des moyens de fixation (26) le long du côté transversal et du côté longitudinal du panneau (18).

26. Paroi de construction légère selon la revendication 18, **caractérisée en ce que** des alésages (26) dans la branche (22b) et dans la traverse médiane (37) sont disposés en étant répartis de manière uniforme pour la réception des moyens d'encliquetage et de vissage (27) le long du côté transversal et du côté longitudinal du panneau (18).

27. Paroi de construction légère selon la revendication 18, **caractérisée en ce que** l'adhésif (KM1) pour la liaison par adhérence entre l'encadrement (23) et le panneau (19) comprend des formulations manifestant une haute résistance de type élastique à base d'une résine époxyde du type à 1 ou 2 composants et/ou de polyuréthane et/ou de polyurée ou des compositions/mélanges constitués par ces groupes de résines.

28. Paroi de construction légère selon la revendication 18, **caractérisée en ce que** l'adhésif (KM2) pour la liaison étanche aux fluides et étanche à la pression entre les encadrements (23) les uns par rapport aux autres, respectivement entre l'encadrement (23) et les traverses (15a-15g, 16a-16j, 17a-17j) du cadre de support (6) représente une formulation à base de résine époxyde du type à 2 composants qui comprend un mélange de 1,0 à 70 % en poids de bisphénol A-(épichlorhydrine) possédant un poids moléculaire moyen inférieur à 700, de 1,0 à 50 % en poids de bisphénol F-(épichlorhydrine) possédant un poids moléculaire moyen inférieur à 700, de 0,1 à 10,0 % en poids d'adduit de résine époxyde (A/F) avec une résine phénolique, de 1,0 à 29,0 % en poids d'éther diglycidique de 6-hexane-diol, de 1,0 à 20,0 % en poids d'éther glycidique de p-tert-butylphénol, de 1,0 à 20,0 % en poids d'éther diglycidique de polypropylèneglycol, de 5,0 à 70 % en poids d'une matière de charge et de 0,1 à 5,0 % d'additifs, à titre de composant A, et à titre de composant B, de 1,0 à 29 % en poids d'alcool benzylique, de 1,0 à 29,0 % en poids d'isophoronediamine, de 0,1 à 5,0 % en poids de 3,6-diazaoctaméthylènediamine, de 0,1 à 5,0 % en poids du 4,4'-isopropylidènediphénol, de 0,1 à 5,0 % en poids de de 2-pipérazin-1-yléthylamine, de 0,1 à 5,0 % en poids de polyaminoamide, de 0,1 à 5,0 % en poids de p-tert-butylphénol, de 0,1 à 10,0 % en poids d'acide salicylique et de 0,1 à 5,0 % en poids d'additifs.

29. Paroi de construction légère selon la revendication 18, **caractérisée en ce que** l'agent d'étanchéité (KM2) pour la liaison par complémentarité de forme entre les encadrements (23) des panneaux (19) les uns par rapport aux autres, respectivement entre l'encadrement (23) et les traverses (15a-15g, 16a-16j, 17a-17j) du cadre de support (6) représente un joint d'étanchéité possédant l'élasticité de caoutchouc qui est inséré dans les joints (28, 29) et est maintenu en étanchéité dans les joints (28, 29) via la liaison par friction qui s'exerce sur les encadrements voisins (23), respectivement sur l'encadrement (23) et les traverses (15a-15g, 16a-16j, 17a-17j).

30. Paroi de construction légère selon la revendication 18, **caractérisée en ce que** la liaison par friction entre les encadrements (23) des panneaux les uns par rapport aux autres, respectivement entre l'encadrement (23) et les traverses (15a-15g, 16a-16j, 17a-17j) du cadre de support (6) est mise en oeuvre via des moyens d'encliquetage ou de vissage (27).

31. Paroi de construction légère selon la revendication 18, **caractérisée en ce que** le scellement (VS) pour la zone des joints (46) située du côté interne du boîtier et pour la couche de recouvrement (19a) du panneau en sandwich (19) est constitué par une enduction à base d'une résine époxyde du type à 2 composants, qui comprend un mélange de 1,0 à 70 % en poids de bisphénol A-(épichlorhydrine) possédant un poids moléculaire moyen inférieur à 700, de 1,0 à 50 % en poids de bisphénol F-(épichlorhydrine) possédant un poids moléculaire moyen inférieur à 700, de 0,1 à 10,0 % en poids d'adduit de résine époxyde (A/F) avec une résine phénolique, de 1,0 à 29,0 % en poids d'éther diglycidique de 6-hexane-diol, de 1,0 à 20,0 % en poids d'éther glycidique de p-tert-butylphénol, de 1,0 à 20,0 % en poids d'éther diglycidique de polypropylèneglycol, de 5,0 à 70 % en poids d'une matière de charge et de 0,1 à 5,0 % d'additifs, à titre de composant A, et à titre de composant B, de 1,0 à 29 % en poids d'alcool benzylique, de 1,0 à 29,0 % en poids d'isophoronediamine, de 0,1 à 5,0 % en poids de 3,6-diazaoctaméthylènediamine, de 0,1 à 5,0 % en poids du 4,4'-isopropylidènediphénol, de 0,1 à 5,0 % en poids de de 2-pipérazin-1-yléthylamine, de 0,1 à 5,0 % en poids de polyaminoamide, de 0,1 à 5,0 % en poids de p-tert-butylphénol, de 0,1 à 10,0 % en poids d'acide salicylique et de 0,1 à 5,0 % en poids d'additifs.
